# EUROPÄISCHE PATENTSCHRIFT

(11) **EP 3 585 717 B1**
(45) Veröffentlichungstag und Bekanntmachung des Hinweises auf die Patenterteilung: **07.07.2021**
(21) Anmeldenummer: 18704237.9
(22) Anmeldetag: 09.02.2018
(51) Int. Cl.: B65H 31/30, B65H 29/30, B65H 29/32, B65H 33/08, B65H 31/10, B65H 31/20, B65H 29/58

(54) **VERFAHREN UND VORRICHTUNG ZUM STAPELN VON FLÄCHIGEN MATERIALBOGEN SOWIE EINE DRUCK- UND/ODER LACKIERMASCHINE**
METHOD AND DEVICE FOR STACKING TWO-DIMENSIONAL MATERIAL SHEETS, AND PRINTING AND/OR COATING MACHINE
PROCÉDÉ ET DISPOSITIF SERVANT À EMPILER DES FEUILLES DE MATÉRIAU PLATES AINSI QUE PRESSE D'IMPRESSION ET/OU VERNISSEUSE

(30) Priorität: 21.02.2017 DE 102017202749; 21.02.2017 DE 102017202748
(43) Veröffentlichungstag der Anmeldung: 01.01.2020
(73) Patentinhaber: Koenig & Bauer MetalPrint GmbH, 70435 Stuttgart (DE)
(72) Erfinder: MICHEL, Björn, 70193 Stuttgart (DE)
(74) Vertreter: Koenig & Bauer AG
(86) Internationale Anmeldenummer: PCT/EP2018/053300
(87) Internationale Veröffentlichungsnummer: WO 2018/153695

(56) Entgegenhaltungen:
- EP-A1- 1 424 301
- DE-A1-102014 210 109
- DE-A1-102016 211 623
- DE-C1- 10 100 199
- DE-U1- 29 820 661
- JP-U- S60 114 157
- US-A- 3 217 902
- US-A1- 2010 270 737

## Beschreibung

Die Erfindung betrifft ein Verfahren zum Stapeln von flächigen Materialbogen, sowie ein Verfahren, eine Druck- und/oder Lackiermaschine, und eine Blechdruckmaschine zur Ver- und/oder Bearbeitung von als Blechtafeln ausgebildeten Materialbogen gemäß den Ansprüchen 1, 7, 12 und 18.

Durch die DE 199 35 665 A1 bzw. die EP 1 072 548 B1 ist eine Vorrichtung zum Stapeln von flächigen Gütern, insbesondere Blechtafeln, bekannt, wobei die Blechtafeln überkopf über einen Stapelraum gefördert und dort bündig zwischen einem Vorder- und Hinterkantenanschlag auf einem Hubtisch zu einem Stapel aufeinander abgelegt werden. Die EP 1 262 435 A1 betrifft ein Verfahren und eine Vorrichtung zum Stapeln von Rohmaterial, insbesondere von Papierbogen, wobei an der Stapelauslage ein die gesamte Breite des Schachtes überdeckender Hilfsstapelträger horizontal in den Stapelraum einbringbar ist. Auf diesem wird jeweils der neuer Stapel als Hilfsstapel begonnen und nachfolgend an eine darunter positionierte Palette abgegeben.

Die WO 2012/072699 A2betrifft das Bilden mehrerer Stapel von Blechen, insbesondere Transformatorblechen, die beispielsweise zuvor in einer Schneid- und Stanzvorrichtung ausgeschnitten wurden. Um mehrere der ausgeschnittenen Bleche in mehreren Stapel nebeneinander definiert ablegen zu können, sind Anschlagelemente vorgesehen, die die Bleche beim Ablegen seitlich führen. Die seitlichen Anschlagelemente sind zur Einstellung der Sollpositionen horizontal verstellbar, jedoch auf einer festen Höhe montiert. Auch die DE 25 51 497 C3 betrifft ein Stapeln von Transformatorblechen zur Fertigstellung von Transformatoren.

Die WO 2017/001398 A2 betrifft ein Stapeln am Ende einer Bogendruckmaschine, wobei ein stromabwärtiger Anschlag den Stapel bündig zur entsprechenden Palettenkante ausrichtet.

Durch die US 3,217,902 A ist eine Vorrichtung zur Bildung mehrerer Stapel bekannt, bei welcher eine Palette durch Antriebsmittel im Stapelraum entlang der Transportrichtung positioniert wird. Dabei ist eine in Transportrichtung über ein Handrad einstellbare, mit der Palette zu deren Positionierung zusammen wirkende Anschlagplatte vorgesehen.

Die JP S60 114157 U offenbart eine Stapelvorrichtung bekannt, wobei ein den Stapel aufnehmendes Ladehilfsmittel von der Seite her in den Stapelraum gegen einen Anschlag eingebracht wird. Auf Höhe der Stapelbildung ist ein entlang der Transportrichtung für die Bogen einstellbarer Bogenvorderanschlag sowie ein entlang der Transportrichtung für die Bogen einstellbarer Bogenvorderanschlag. Die Bogenanschläge sind vertikalbeweglich am Gestell gelagert.

Die EP 1 424 301 A1 betrifft eine Stapelvorrichtung zum Stapeln von aus Bahnen quer geschnittenen Papierbogen, wobei das Stapeln im Non-Stopp-Betrieb möglich sein soll. Hierzu ist zusätzlich zu einem vertikalbeweglichen Hauptstapeltisch ein zweiteiliger Hilfsstapeltisch vorgesehen, auf welchem während einer Entnahme des Hauptstapels ein Hilfsstapel gebildet werden kann. Die auf dem Hauptstapeltisch angeordnete Palette wird durch Palettenfixierleisten in ihrer Position eingestellt und gehalten. Es wird normalerweise eine gegenüber dem Bogenformat etwas größere Palette verwendet, um durch den Überstand der Palette eine spätere Beschädigung der unteren Stapelkanten zu verhindern.

In der DE 10 2014 210 109 A1 ist eine Stapelvorrichtung für einen Non-Stop-Stapelwechsel offenbart, wobei eine bekannt, wobei ein Hilfsstapelträger samt Hinterkantenanschlag für ein kleineres Bogenformat in Transportrichtung bewegbar sind.

Die DE 101 00 199 C1 offenbart eine weitere Non-Stop-Stapelwechselvorrichtung, die US 2010/0270737 A1 eine von Stapelvorrichtung mit einem von drei Seiten zugänglichem Stapelraum, die DE 10 2016 211 623 A1 eine Doppelstapeleinrichtung und die DE 298 20 661 U1 eine Vorrichtung zum maschinenmittigen Ausrichten von Stapelträgern im An- oder Ausleger von Bogendruckmaschinen.

Der Erfindung liegt die Aufgabe zugrunde, Verfahren und Vorrichtungen zum Stapeln von flächigen Materialbogen sowie eine Druck- und/oder Lackiermaschine zu schaffen.

Die Aufgabe wird erfindungsgemäß durch die Merkmale des Anspruches 1, 7, 12 und 18 gelöst.

Die mit der Erfindung erzielbaren Vorteile bestehen insbesondere darin, dass Stapel in variabler Lage auf einem Ladungshilfsmittel, insbesondere einer Palette gebildet werden können. Insbesondere können sie zumindest wahlweise im Wesentlichen bündig an einer bezüglich der in den Stapelraum einlaufenden Materialbogen vorderen, d. h. stromaufwärtigeren Ladungshilfsmittelkante oder an einer bezüglich der in den Stapelraum einlaufenden Materialbogen hinteren, d. h. stromaufwärtigeren Ladungshilfsmittelkante. Dies kann vorteilhaft ohne größeren Aufwand erfolgen, der beispielsweise mit einer Variation der Abgabeposition verbunden wäre.

Dies wird bevorzugt dadurch erreicht, dass in der Stapelvorrichtung, in welche Materialbogen über den Stapelraum einer von der Stapelvorrichtung umfassten Stapelauslage gefördert und auf einem Ladungshilfsmittel in einem Stapel aufeinander abgelegt werden, für zwei verschiedene Produktionen die Stapel mit den vier Ecken ihrer Grundfläche in voneinander verschiedener Relativlage zum jeweils im Stapelraum der Stapelauslage angeordneten und gegenüber der jeweils abzulegenden Materialbogen größerformatigen Ladungshilfsmittel auf demselben gebildet werden, indem für die beiden Produktionen jeweils ein Ladungshilfsmittel eines selben Formates an in Projektion in die Horizontale betrachtet unterschiedlichen Stellen im Stapelraum dieser Stapelauslage positioniert wird. Vorzugsweise werden für die beiden verschiedenen Produktionen die Stapel - zumindest im Wesentlichen - bündig an auf unterschiedlichen Seiten liegenden Kanten der gegenüber der jeweils abzulegenden Materialbogen größerformatigen Ladungshilfsmittel gebildet.

Eine - insbesondere hierzu geeignete - bevorzugte Vorrichtung umfasst wenigsten eine Stapelauslage mit einem Stapelraum, über welchen einlaufende Materialbogen durch eine Fördereinrichtung förderbar und dort zur Bildung eines Stapels übereinander ablegbar sind, und einen im Stapelraum vertikalbeweglicher Stapelträger, wobei ein die Materialbogen bei der Stapelbildung auf der stromaufwärtigen Stapelseite sowie ein die Materialbogen bei der Stapelbildung auf der stromabwärtigen Stapelseite bündig ausrichtendes Anschlagmittels vorgesehen ist, wobei auf dem Stapelträger ein Ladungshilfsmittel positionierbar ist, auf welchem der zu bildende Stapel aufnehmbar ist, und wobei eine Positionierhilfe mit einer oder mehreren, der Positionierung des Ladungshilfsmittels in Transportrichtung dienenden Ausrichthilfen vorgesehen ist, durch welche eine Lage des Ladungshilfsmittels in einer ersten Position vorgebbar ist, in welcher es mit seiner stromabwärtigen Kante vertikal mit dem stromabwärtigen Anschlagmittel fluchtet oder höchstens geringfügig, d. h. um bis zu 20 mm entlang der Transportrichtung betrachtet, insbesondere stromaufwärts, versetzt ist, und eine Lage in einer zweiten Position, in welcher das Ladungshilfsmittels mit seiner stromaufwärtigen Kante vertikal mit dem stromaufwärtigen Anschlagmittel fluchtet oder höchstens geringfügig, d. h. um bis zu 20 mm entlang der Transportrichtung betrachtet, insbesondere stromabwärts, versetzt ist.

Grundsätzlich unabhängig vom Vorgenannten, jedoch vorteilhaft auch in Verbindung hiermit werden bevorzugt beim Stapeln von flächigen Materialbogen in einer - bevorzugt von einer Druck- und/oder Lackiermaschine umfassten - Stapelvorrichtung Materialbogen eingangsseitig über einen Stapelraum einer von der Stapelvorrichtung umfassten Stapelauslage gefördert und auf einem Ladungshilfsmittel in einem Stapel aufeinander abgelegt, wobei vor der Bildung eines neuen Stapels ein gegenüber der jeweils abzulegenden Materialbogen größerformatiges Ladungshilfsmittel im Stapelraum positioniert wird, und nach dem horizontalen Positionieren des Ladungshilfsmittels für die sich anschließende Stapelbildung das Ladungshilfsmittel vertikal zumindest soweit nach oben bewegt wird, bis es im Bereich seiner Oberseite im Berührkontakt zur Unterkante zumindest eines die Materialbogen des Stapels bei der Stapelbildung auf wenigstens einer Stapelseite, insbesondere in einer Betriebsweise der vorderen und/oder in einer anderen Betriebsweise der hinteren Stapelseite, bündig ausrichtenden Anschlagmittels steht. Vorzugsweise wird dies so weit nach oben bewegt, bis durch dieses das zumindest eine Anschlagmittel wenigstens zumindest geringfügig gegenüber der vorher im kontaktlosen Zustand eingenommenen Lage angehoben ist.

Eine - insbesondere zu obigem geeignete und/oder von einer Druck- und/oder Lackiermaschine umfasste - bevorzugte Vorrichtung zum Stapeln von flächigen Materialbogen umfasset wenigsten eine Stapelauslage mit einem Stapelraum, über welchen einlaufende Materialbogen durch eine Fördereinrichtung förderbar und dort zur Bildung eines Stapels übereinander ablegbar sind, und einen im Stapelraum vertikalbeweglicher Stapelträger, wobei ein die Materialbogen bei der Stapelbildung auf der stromaufwärtigen Stapelseite sowie ein die Materialbogen bei der Stapelbildung auf der stromabwärtigen Stapelseite bündig ausrichtendes Anschlagmittels vorgesehen ist, und wobei auf dem Stapelträger ein Ladungshilfsmittel positionierbar ist, auf welchem der zu bildende Stapel aufnehmbar ist. Eine zur Aufnahme des Ladungshilfsmittels vorgesehene Beladeebene des vertikalbeweglichen Stapelträgers weist in Transportrichtung betrachtet eine größere Länge auf, als ein zwischen dem stromauf- und dem stromabwärtigen Anaschlagmittel zur Ablage betriebsmäßig bestehender fester oder maximal einzustellender Abstand. Stattdessen oder zusätzlich hierzu ragt der der vertikalbewegliche Stapelträger in Transportrichtung betrachtet auf zumindest der stromaufwärtigen Seite mit seiner das Ladungshilfsmittel abstützenden Tragebene signifikant, d. h. um mindestens 50 mm und/oder um mindestens ein Zehntel der Länge des zwischen dem stromauf- und dem stromabwärtigen Anschlagmittel zur Ablage betriebsmäßig bestehenden festen oder maximal einzustellenden Abstandes, über die vertikale Flucht der Anschlagfläche eines die Materialbogen bei der Stapelbildung auf der stromaufwärtigen Stapelseite bündig ausrichtenden Anschlagmittels hinaus.

Zu den Merkmalen oben genannter Ausführungen können einzelne oder mehrere weiterbildende Merkmale hinzutreten, wie sie in den Ausführungen und Varianten der nachfolgenden Ausführungen und/oder in den rückbezogenen Patentansprüchen dargelegt sind.

Ausführungsbeispiele der Erfindung sind in den Zeichnungen dargestellt und werden im Folgenden näher beschrieben.

Es zeigen:
- Fig. 1: eine schematische Seitenansicht einer Materialbogen be- und/oder verarbeitenden Maschine mit einer ausgangsseitigen Stapelvorrichtung;
- Fig. 2: eine schematische Seitenansicht bzw. Draufsicht für die Positionierung eines Stapels a) an der vorderen Ladungshilfsmittelkante und b) an der hinteren Ladungshilfsmittelkante;
- Fig. 3: eine schematische Draufsicht für die Positionierung eines Stapels a) an der in Transportrichtung betrachtet linken Ladungshilfsmittelkante und b) an der rechten Ladungshilfsmittelkante;
- Fig. 4: eine schematische Draufsicht auf die Positionierung des Ladungshilfsmittels a) an einem die vordere Ladungshilfsmittelkante und einem eine Seitenkante betreffenden Ausrichtmittel zur mittigen Positionierung des Stapels bündig zur vorderen Ladungshilfsmittelkante, b) an einem die hintere Ladungshilfsmittelkante und einem eine Seitenkante betreffenden Ausrichtmittel zur mittigen Positionierung des Stapels bündig zur hinteren Ladungshilfsmittelkante, c) an einem die hintere Ladungshilfsmittelkante und einem eine Seitenkante betreffenden Ausrichtmittel zur Positionierung des Stapels bündig zu einer seitlichen Ladungshilfsmittelkante auf mittlerer Höhe der Transportmittellänge und d) an einem die hintere Ladungshilfsmittelkante und einem die andere Seitenkante betreffenden Ausrichtmittel zur Positionierung des Stapels bündig zur anderen seitlichen Ladungshilfsmittelkante auf mittlerer Höhe der Transportmittellänge;
- Fig. 5: eine schematische Darstellung eines Prozesses beim Stapeln von Materialbogen bündig zur vorderen Ladungshilfsmittelkante wobei a) das zuvor zum Vorderkantenanschlag in etwa fluchtend positionierte und zu beladende Ladungshilfsmittel nach oben verfahren wird bis es b) die für den Beginn des Stapelns erforderliche Ausgangslage eingenommen hat um c) erste Materialbogen darauf abzulegen und d) für weitere abzulegende Materialbogen ein Niveau der Stapeloberkante durch Absenken des Ladungshilfsmittels konstant gehalten wird;
- Fig. 6: eine schematische Darstellung eines Prozesses beim Stapeln von Materialbogen bündig zur vorderen Ladungshilfsmittelkante wobei a) das zuvor zum Hinterkantenanschlag in etwa fluchtend positionierte und zu beladende Ladungshilfsmittel nach oben verfahren wird bis es b) die für den Beginn des Stapelns erforderliche Ausgangslage eingenommen hat um c) erste Materialbogen darauf abzulegen und d) für weitere abzulegende Materialbogen ein Niveau der Stapeloberkante durch Absenken des Ladungshilfsmittels konstant gehalten wird;
- Fig. 7: eine Seitenansicht einer Stapelvorrichtung mit in Transportrichtung hintereinander zwei Stapelauslagen;
- Fig. 8: eine Schrägansicht einer Stapelvorrichtung mit schematisch angedeutete, durch Lichtprojektionen gebildeten Ausrichthilfen;
- Fig. 9: eine Detaildarstellung eines vorderen oberen Teils einer Stapelauslage mit Lichtquellen und angedeutetem Lichtstrahlverlauf für durch Lichtprojektionen gebildete Ausrichthilfen;
- Fig. 10: eine Detaildarstellung eines oberen mittleren Teils einer Stapelauslage mit Lichtquellen und angedeutetem Lichtstrahlverlauf für durch Lichtprojektionen gebildete Ausrichthilfen;
- Fig. 11: eine Detaildarstellung eines hinteren oberen Teils einer Stapelauslage mit einer Lichtquelle und angedeutetem Lichtstrahlverlauf für eine durch Lichtprojektion gebildete Ausrichthilfen;
- Fig. 12: eine Detaildarstellung eines hinteren oberen Teils einer Stapelauslage mit Lichtquelle und angedeutetem Lichtstrahlverlauf für eine durch eine Lichtprojektionen gebildeten Ausrichthilfe;
- Fig. 13: eine schematische Schnittdarstellung eines mehrteiligen, im unteren Bereich vertikalbeweglichen Anschlagmittels;
- Fig. 14: eine schematische Seitenansicht einer Materialzuführung;
- Fig. 15: eine Schrägansicht auf ein Ladungshilfsmittel in einer ersten, exemplarisch mehrteilige Ausführung;
- Fig. 16: eine Schrägansicht auf ein Ladungshilfsmittel in einer zweiten, exemplarisch einteiligen Ausführung.

Eine Vorrichtung zum Stapeln von flächigen Materialbogen 02, kurz Stapelvorrichtung 01, umfasst wenigstens eine Stapelauslage 03.1; 03.2, zum Teil auch kurz als Auslage 03.1; 03.2 bezeichnet, mit einem Stapelraum, in welchem eingangsseitig der Stapelvorrichtung 01 einlaufende, insbesondere gleichformatige, Materialbogen 02 auf einem Ladungshilfsmittel 04 zu einem Stapel 06, d. h. mit zueinander bündig abschließenden Seitenkanten, aufeinander abzulegen sind.

Die Stapelvorrichtung 01 ist vorzugsweise von einer Materialbogen 02 ver- und/oder bearbeitenden Maschine 11, z. B. Druck- und/oder Lackiermaschine 11, umfasst und bezogen auf den Materialstrom an deren stromabwärtigen Ende vorgesehen (siehe z. B. Fig. 1). Beispielsweise umfasst die Druck- und/oder Lackiermaschine 11 eingangsseitig eine Materialzuführung 07, z. B. einen sogenannten Anleger 07 oder insbesondere Stapelanleger 07, von welchem die flächigen Materialbogen 02 von einem eingangsseitigen Stapel 06; 06'; 06" entnommen und über hier nicht näher dargelegte Fördereinrichtungen durch ein Be- und/oder Verarbeitungsaggregat 09 ein oder mehrere Druck- oder Lackierwerke 09, ggf. im weiteren Verlauf durch einen Trockner 14, beispielsweise einen Heißlufttrockner 14, und schließlich eingangsseitig in die Stapelvorrichtung 01 gefördert werden.

Die Materialbogen 02 sind hier bevorzugt durch sog. Blechtafeln 02 gebildet. Als solche sind vorzugsweise dünne, d. h. beispielsweise höchstens 1 mm dicke, und insbesondere rechteckförmige Bogen aus einem Blech, z. B. Stahl- oder insbesondere Aluminiumblech, zu verstehen, deren Breite und Länge z. B. jeweils um mehr als den Faktor 200 größer sind als deren Dicke. Vorzugsweise ist die Stapelauslage 03.1; 03.2 zum Stapeln von Materialbogen 02 unterschiedlichen Materialbogenformates oder kurz Formates eingerichtet, d. h. zum Stapeln von Materialbogen 02 eines ersten Materialbogenformates mit einer ersten Länge und/oder Breite in einer ersten Betriebssituation bzw. Produktion und zum Stapeln von Materialbogen 02 eines zweiten Materialbogenformates mit einer von der ersten verschiedenen Länge und/oder Breite in einer zweiten Betriebssituation bzw. Produktion.

Grundsätzlich kann das Ladungshilfsmittel 04 durch eine beliebig ausgeführte transportable Unterlage ausgeführt sein, welche dazu geeignet ist auf ihrer Oberseite einen Stapel 06 flächiger Materialbogen 02 aufzunehmen und mit diesem zu Transportzwecken - z. B. durch oder über entsprechende Transportmittel 12; 13 - bewegt zu werden. In bevorzugter Ausführung ist das Ladungshilfsmittel 04 als oder in Art einer Palette 04 ausgebildet, welche zur Aufnahme des Stapels 06 einen Oberbau 16 mit einem ebenen, die aufzunehmenden Stapel 06; 06'; 06" tragenden Aufnahmeboden mit einer ein- oder mehrteiligen geschlossene oder unterbrochene Tragfläche an der Oberseite und eine den Oberbau 16 von unten abstützenden ein- oder mehrteiligen Unterbau 15 mit mehreren längs und/oder quer verlaufenden voneinander beabstandeten Stützelementen 17, z. B. sog. Kufen 17, welche beispielsweise durch Klötze und sog. Bodenbretter gebildet sind, und ggf. zusätzlichen Querstegen umfasst.

In einer zu bevorzugenden Ausführung ist das ein- und/oder ausgangsseitig der Maschine 11 angeordnete bzw. anzuordnende Ladungshilfsmittel 04 als Standardladungshilfsmittel 04, insbesondere Standard- oder Einheitspalette 04, mit einem für unterschiedliche zu tragende Materialbogenformate selben Format ausgeführt. Gegenüber einer herkömmlichen Handhabung, bei welcher für unterschiedliche Materialbogenformate hierzu passende Paletten 04 mit voneinander verschiedenen Palettenformaten verwendet werden, kann durch die Anwendung eines selben Palettenformates für unterschiedliche Materialbogenformate eine Automatisierung oder zumindest Teilautomatisierung in einem mehrstufigen Prozess mit beispielsweise mehreren nacheinander zu durchlaufenden Be- und/oder Verarbeitungsmaschinen vereinfacht oder können zumindest die Voraussetzungen für eine Automatisierbarkeit oder zumindest Teilautomatisierbarkeit verbessert werden.

Derartige Standardladungshilfsmittel 04 sind beispielsweise in der gesamten Anlage verwendbar, wie z. B. eingangsseitig einer oder mehrerer Maschinen 11, während des Transportes durch ggf. verschiedenste Transportmittel 12; 13 oder auch in einem Lagerbereich 05, z. B. zur Zwischenlagerung von Stapeln 06; 06'; 06" mehrfach zu bearbeitender Materialbogen 02. Zwischen Maschinen 11 und/oder einer Maschine 11 und einem Lagerbereich 05 kann als Transportmittel 13 beispielsweise wenigstens ein , Flurförderzeug 13, z. B. gleislos, gleisgebunden oder spurgeführt, insbesondere ein AGV 13 (automated guides vehicle), vorgesehen sein.

Beispielsweise kann der Maschine 11 eingangsseitig ein Stapel 06; 06'; 06" zu bearbeitender Materialbogen 02 auf einem gegenüber dem Materialbogenformat größerformatigen Ladungshilfsmittel 04, d. h. einem Ladungshilfsmittel 04 zugeführt und/oder ausgangsseitig ein Stapel 06 bearbeiteter Materialbogen 02 auf einem gegenüber dem Materialbogenformat größerformatigen Ladungshilfsmittel 04, insbesondere Standardladungshilfsmittel 04 eines selben Ladungshilfsmittelformates, gestapelt werden.

Von besonderem Vorteil ist es, wenn bei Produktionen mit Materialbogen 02 mit gegenüber den Ladungshilfsmitteln 04 kleineren Formates die Position des zu bildenden Stapels 06 auf dem im Stapelraum der Stapelvorrichtung 01 befindlichen Ladungshilfsmittel 04 zumindest in gewissen Grenzen variier- bzw. bestimmbar ist. Dabei können Stapel 06; 06' eines selben Materialbogenformates lediglich unterschiedlich auf dem Ladungshilfsmittel 04 positioniert sein (siehe zur Veranschaulichung beispielhaft in Fig. 1, Fig. 2 und Fig. 3 mit 06 und 06' bezeichnet). Stattdessen oder zusätzlich hierzu können die Stapel 06; 06" zweier Produktionen jedoch auch voneinander verschiedene, beispielsweise jeweils gegenüber dem Ladungshilfsmittelformat kleinere Materialbogenformate aufweisen (siehe zur Veranschaulichung in Fig. 1 beispielhaft mit 06 bzw. 06' und mit 06" bezeichnet).

Bei der Be- oder Verarbeitung von Materialbogen 02 werden also für zwei verschiedene Produktionen die jeweiligen Stapel 06; 06'; 06" mit den vier Ecken ihrer Grundfläche in voneinander verschiedener Relativlagen zum jeweils im Stapelraum angeordneten und gegenüber den jeweils abzulegenden Materialbogen 02 größerformatigen Ladungshilfsmittel 04 auf demselben gebildet. Mit anderen Worten werden für zwei Produktionen die Stapel 06; 06'; 06" an voneinander verschiedenen Stellen des im Stapelraum positionierten Ladungshilfsmittels 04 gebildet.

Dabei ist eine Ausführung von Vorteil, wonach die zu bildenden Stapel 06; 06'; 06" jeweils auf zumindest einer Seite des Ladungshilfsmittels 04 mit dessen Kante bündig abschließen. Dabei soll unter dem bündigen Abschließen ein exaktes Fluchten von Stapelseite und Ladungshilfsmittelkante 18; 19; 48; 49 (s.u.) bis zu einem geringfügigen Überstand des Stapels 06; 06'; 06" über die betreffende Ladungshilfsmittelkante 18; 19 von beispielsweise bis zu 20 mm, bevorzugt bis maximal 10 mm verstanden sein. Dies kann zu Verdeutlichung im Weiteren auch unter dem Ausdruck eines "im Wesentlichen" bündigen Abschließens zusammen gefasst sein bzw. werden.

Um beispielsweise den Erfordernissen unterschiedlicher nachfolgender Arbeits-, Einlager- oder Übergabeschritten besser gerecht werden zu können, werden für zwei verschiedenen Produktionen bzw. Betriebsweisen die Stapel 06; 06'; 06" bündig an auf unterschiedlichen Seiten liegenden Kanten der gegenüber der jeweils abzulegenden Materialbogen 02 größerformatigen Ladungshilfsmittel 04 gebildet. So kann z. B. in einer Produktion bzw. Betriebsweise der Stapel 06 an der stromaufwärtigen Ladungshilfsmittelkante 18, im Folgenden mit Bezug zu deren Orientierung im Stapelraum auch als Vorderkante 18 bezeichnet, liegen bzw. gebildet werden (siehe z. B. Fig. 2a)) und in einer anderen Produktion bzw. Betriebsweise der Stapel 06' an der stromabwärtigen Ladungshilfsmittelkante 19, im Folgenden auch als Hinterkante 19 bezeichnet, liegen bzw. gebildet werden (siehe z. B. Fig. 2b)). Stattdessen oder bevorzugt zusätzlich hierzu können Stapel 06; 06'; 06" unterschiedlicher Produktionen auch an den beiden unterschiedlichen seitlichen Ladungsmittelkanten 48; 49, z. B. einmal mit Sicht aus der Transportrichtung T auf der linken Seitenkante 48 (siehe z. B. Fig. 3a)) und ein andermal auf der rechten Seitenkante 49 (siehe z. B. Fig. 3b)). Ebenso gut kann auch eine Positionierung eines gegenüber dem Ladungshilfsmittels 04 kleinerformatigen Stapels 06; 06'; 06" in einer der Ecken des Ladungshilfsmittels 04 liegen bzw. gebildet werden und in einer anderen Produktion bzw. Betriebsweise in davon abweichender Position.

Dabei soll sich der Ausdruck "stromaufwärts" und "stromabwärts" - sofern es sich um die Stapelvorrichtung 01 bzw. dort positionierte Ladungshilfsmittel 04 oder Stapel 06; 06'; 06" handelt - insbesondere auf die Bewegungsrichtung des Materialstromes beziehen, wie sie eingangsseitig des Stapelraumes für dort abzulegende Materialbogens 02 vorliegt.

Anstatt durch entsprechende Variation im Ort der Bogenabgabe die Position des Stapels 06; 06'; 06" auf dem Ladungshilfsmittels 04 zu variieren, wird im Rahmen der hier dargelegten und besonders hinsichtlich des Aufwandes vorteilhaften Lösung die Position des Ladungshilfsmittels 04 definiert im Stapelraum an unterschiedlichen Stellen positioniert.

In bevorzugter Ausführung bleibt der auf die Lage in der Stapelauslage 03.1; 03.2 bezogene Ablageort für die eine Stapelvorderseite 28, z. B. stromaufwärtig gerichtete Stapelseite 28 bildenden Materialbogenvorderkanten 38 in Transportrichtung T betrachtet für die Ablage auf in Transportrichtung T auf dem Ladungshilfsmittel 04 variierende Positionen von Stapeln 06; 06'; 06" ortsfest. D. h., es wird für Produktionen mit auf dem Ladungshilfsmittel 04 in Transportrichtung T voneinander verschiedenen Positionen eines Stapels 06; 06'; 06" nicht der auf die Stapelauslage 03.1; 03.2 bezogene Abgabeort für die die Stapelvorderseite 28 bildenden Materialbogenvorderkanten 38 variiert, sondern die Position des Ladungshilfsmittels 04 im Stapelraum der Stapelauslage 03.1; 03.2. Das Ladungshilfsmittel 04 wird dabei auf einer Trageinrichtung 51 positioniert, welche vertikal im Stapelraum bewegbar ist.

Der auf die Stapelauslage 03.1; 03.2 bezogene Abgabeort für die eine Stapelhinterseite 29 bildenden Materialbogenhinterkanten 39 variiert ggf. mit für verschiedene Produktionen in Transportrichtung T variierenden Formatlängen abzulegender Materialbogen 02. In einer Variante hierzu kann umgekehrt auch die Lage der die Stapelhinterseite 29 bildenden Materialbogenhinterkanten 38 in Transportrichtung T betrachtet für die Ablage auf in Transportrichtung T auf dem Ladungshilfsmittel 04 variierende Positionen von Stapeln 06; 06'; 06" ortsfest bleiben, wobei die Lehre im Übrigen - mit den durch die Umkehrung ggf. erforderlichen Änderungen - hierauf anzuwenden ist.

Von besonderem Vorteil ist es, wenn für die sich in einer o. g. Weise in der Ablageposition des Stapels 06; 06'; 06" auf dem Ladungshilfsmittel 04 unterscheidenden Produktionen ein Ladungshilfsmittel 04 eines selben Formates, insbesondere ein o. g. Standardladungshilfsmittel 04, an unterschiedlichen Stellen definiert im Stapelraum positioniert wird.

Die Positionierung des Ladungshilfsmittels 04 für zumindest eine von zwei Produktionen bzw. Betriebsweisen mit voneinander verschiedener Stapelposition wird bevorzugter Weise durch eine datenverarbeitungsbasierte Positionierhilfe unterstützt, welche z. B. unter Verwendung einer die geforderte Lage des Stapels 06; 06'; 06" auf dem Ladungshilfsmittel 04 betreffenden Information I(L) und einer das Format der abzulegenden Materialbogen 02 betreffenden Information I(F) eine die Sollposition des Ladungshilfsmittel 04 betreffende Lagevorgabe, beispielsweise eine Lagevorgabe für eine das Ladungshilfsmittels 04 positionierende Antriebseinrichtung oder bevorzugt eine Lagevorgabe für eine Ausrichthilfe ermittelt und umsetzt. Die Ermittlung kann auch anhand von Informationen I(P) zu für bestimmte Produktionssituation vorgehaltenen Positionsdaten erfolgen. Dazu werden beispielweise zur Ermittlung der Lagevorgabe Positionsdaten betreffende Informationen I(P) zur bevorstehenden Produktion abgerufen. Dabei kann die datenverarbeitungsbasierte Positionierhilfe ein in einem Datenverarbeitungsmittel implementiertes Datenverarbeitungsprogramm umfassen, welches einerseits in Signalverbindung zu einer eingangsseitigen Schnittstelle steht, über welche eine oder mehrere o. g. Informationen I(L); I(F); I(P) zuleitbar sind bzw. zugeleitet werden, und ausgangsseitig mit einer ein Transportmittel 12 oder eine Ausrichthilfe 21; 22; 23; 24; 25; 26; 27 positionierenden Antriebseinrichtung in Signalverbindung steht.

Der Positionierhilfe wird die die geforderte Lage des Stapels 06; 06'; 06" auf dem Ladungshilfsmittel 04 betreffenden Information I(L) vorzugsweise durch Anwahl oder Angabe an einer Bedienschnittstelle 59, beispielsweise einer der Stapelauslage 03.1; 03.2 oder gar der gesamten Maschine 11 zugeordneten Bedieneinrichtung 59 wie beispielsweise einem Touchpanel 59, insbesondere durch Anwahl einer Stapelposition oder der für den bündigen Abschluss vorgesehenen Ladungshilfsmittelkante 18; 19; 48; 49 einer in einer grafischen Darstellung eines Ladungshilfsmittels 04 oder durch Anwahl eines von mehreren grafisch dargestellten Ladungshilfsmitteln 04 mit an unterschiedlichen positionierten Stapeln 06; 06'; 06", vermittelt.

Für den - beispielsweise zumindest teilautomatisierbaren - Fall einer das Transportmittel 12 für das Ladungshilfsmittel 04 positionierenden Antriebseinrichtung kann als Antriebseinrichtung ein Antriebsmittel für das das Ladungshilfsmittels 04 zumindest im Stapelraum aufnehmende und bewegende Transportmittel 12, z. B. ein die Rollenbahn 12 antreibender Antriebsmotor, vorgesehen sein. Dessen bzw. deren Antriebsmittel oder eine auf dieses wirkende Positionssteuerung erhält die in oben genannter Weise ermittelte und die Sollposition des Ladungshilfsmittel 04 bewirkende Lagevorgabe. Um anstelle oder neben einer variablen Positionierung entlang der Transportrichtung T eine variable Positionierung quer zur Transportrichtung T zu ermöglichen, kann ein im Stapelraum liegender Teil des z. B. als getriebene Rollenbahn 12 ausgebildeten Transportmittels 12 in oder auf einem querbeweglichen und quer antreibbaren Rahmen angeordnet sein.

In einer im Hinblick auf die Ausgestaltung der Transportmittel 12 weniger aufwändigen Ausführung wird als die Sollposition des Ladungshilfsmittels 04 betreffende Lagevorgabe eine Soll-Lage wenigstens einer Ausrichthilfe 21; 22; 23; 24; 25; 26; 27 ermittelt und umgesetzt, d. h. entsprechend der Lagevorgabe positioniert. Als Ausrichthilfen 21; 22; 23; 24; 25; 26; 27 können ein oder mehrere mechanische Anschlagmittel oder aber bevorzugt als optische Anzeigemittel 21; 22; 23; 24; 25; 26; 27 ausgebildete Ausrichthilfe 21; 22; 23; 24; 25; 26; 27 vorgesehen sein, für welche bzw. welches die betreffende Lagevorgabe ermittelt und die Vorgabe über entsprechende Ansteuerung und/oder Antriebsmittel 41; 42; 43; 44 umgesetzt, d. h. entsprechend der Lagevorgabe aktiviert und/oder positioniert wird. Grundsätzlich kann als optisches Anzeigemittel 21; 22; 23; 24; 25; 26; 27 eine in der Auflageebene des zu positionierenden Ladungshilfsmittels 04 vorgesehene Leuchtanzeige, beispielsweise ein ein- oder zweidimensionales Leuchtdiodenarray, vorgesehen sein, welches zur Anzeige der Soll-Lage für das Ladungshilfsmittels 04 beispielsweise eine die Soll-Lage einer Bezugslinie oder Bezugspunktmenge, beispielsweise einer Ladungshilfsmittelkante 18; 19; 48, 49 oder -ecke optisch hervorhebende Ansteuerung erfährt.

In eine hier dargestellten vorteilhaften Ausführung ist mindestens eine optische Ausrichthilfe 21; 22; 23; 24; 25; 26; 27 durch eine in der Auflageebene des zu positionierenden Ladungshilfsmittels 04 sichtbar zu machende Lichtprojektion 21; 22; 23; 24; 25; 26; 27 eines gerichteten - beispielsweise punkt- oder linienförmigen - Lichtstrahls gebildet, der durch eine Lichtquelle 31; 32; 33; 34; 35; 36; 37, vorzugsweise einen Laser 31; 32; 33; 34; 35; 36; 37, insbesondere einen Linienlaser 31; 32; 33; 34; 35; 36; 37, ausgesendet wird. Mindestens eine oder mehrere der Lichtprojektion 21; 22; 23; 24; 25; 26; 27 ist bzw. sind zur Umsetzung unterschiedlicher Soll-Lagen in horizontaler Richtung verlagerbar, indem die zugeordnete Lichtquelle 31; 32; 33; 34; 35; 36; 37 insgesamt oder zumindest bezüglich ihrer Strahlrichtung motorisch bewegbar und entsprechend der ermittelten Soll-Lage ansteuerbar in der Stapelvorrichtung 01 bzw. Stapelauslage 03.1; 03.2 angeordnet ist.

Zur Positionierung des Ladungshilfsmittels 04 - insbesondere für zumindest eine von zwei in der Stapelposition auf dem Ladungshilfsmittel 04 in Transportrichtung T voneinander abweichenden Produktionen - wird das Ladungshilfsmittel 04 in dieser Ausführung somit an der horizontal bewegbaren Lichtprojektion 21; 22; 23; 26 eines punkt- oder linienförmigen Lichtstrahls einer insgesamt oder zumindest bezüglich ihrer Strahlrichtung bewegbaren Lichtquelle 31; 32; 33; 36 ausgerichtet. Für die Lichtquelle 31; 32; 33; 36 bzw. deren Strahlrichtung wird eine Soll-Lage als Lagevorgabe ermittelt und durch entsprechende Antriebsmittel 41; 42; 43; 44 umgesetzt.

Durch die betreffende Lichtquelle 31; 32; 33; 34; 35; 36; 37 bzw. deren Strahlrichtung wird auf Höhe der Auflageebene des zu positionierenden Ladungshilfsmittels 04, insbesondere auf einer das Ladungshilfsmittel 04 aufnehmenden Trageinrichtung 51, zur Bildung der als Lichtprojektion 21; 22; 23; 24; 25; 26; 27 ausgeführten Ausrichthilfe 21; 22; 23; 24; 25; 26; 27 das Bild eines punktuellen oder linienförmigen Lichtstrahls projiziert. Die Trageinrichtung 51, z. B. auch als Stapelträger 51 bezeichnet, ist über einen nicht dargestellte Antriebsmittel vertikal verfahrbar, wodurch das darauf angeordnete Ladungshilfsmittel 04 zwischen einer unteren Lage, in der es beispielsweise entsprechend der Soll-Lage positioniert wird, und einer oberen Lage, in der beispielsweise das Stapeln von Materialbogen 02 zu einem neuen Stapel 06; 06'; 06" beginnt, bewegbar ist. Der Stapelträger 51, insbesondere dessen mit einem Ladungshilfsmittel 04 bestückbarer Teil, weist in Transportrichtung T betrachtet eine gegenüber der größten zu stapelnden Materialbogenformatlänge größere Länge auf und/oder ragt mit seiner das Ladungshilfsmittel 04 aufnehmenden Tragebene in Transportrichtung T betrachtet auf der stromabwärtigen Seite über die in der bzw. durch die Stapelauslage 03.1; 03.2 am weitesten stromabwärts zu bildende Stapelhinterseite 29 und/oder insbesondere auf der stromaufwärtigen Seite über die am weitesten stromaufwärts zu bildende Stapelvorderseite 28 hinaus. Vorzugsweise ragt er stromabwärts um wenigstens 50 oder insbesondere wenigstens 100 mm und/oder um wenigstens ein Zehntel der Länge des zwischen dem stromauf- und dem stromabwärtigen Anschlagmittel 61; 52 zur Ablage betriebsmäßig bestehenden festen oder maximal einzustellenden Abstandes über den Anschlag hinaus. Der Stapelträger 51 ist beispielsweise in Art eines Tragrahmens gebildet, der in das, bevorzugt als Rollenbahn 12 ausgebildete, Transportmittel 12 eintauchen kann.

Grundsätzlich können ein oder mehrere in oben genannter Weise entsprechend einer ermittelten Soll-Lage positionierbarer und auf die Ausrichtung unterschiedlicher Ladungshilfsmittelkanten 18; 19; 48; 49 gerichteter Ausrichthilfen 21; 22; 23; 24; 25; 26; 27, insbesondere Lichtprojektionen 21; 22; 23; 24; 25; 26; 27 vorgesehen sein. Dabei ist einer auszurichtenden Ladungshilfsmittelkante 18; 19; 48; 49 eine Ausrichthilfe 21; 22; 23; 24; 25; 26; 27 in der Weise definiert zugeordnet, sodass eine Orientierung des an der Ausrichthilfe 21; 22; 23; 24; 25; 26; 27 auszurichtenden Teils des Ladungshilfsmittels 04 die (insbesondere bezüglich der betreffenden Richtung) gewünschte Position und/oder die gewünschte Ausrichtung der korrespondierenden Ladungshilfsmittelkante 18; 19; 48; 49 zur Folge hat. Als an der Ausrichthilfe 21; 22; 23; 24; 25; 26; 27 auszurichtender Teil des Ladungshilfsmittels 04 kann grundsätzlich eine jede Linie oder Punktmenge am Ladungshilfsmittel 04 verabredet sein, welcher dazu geeignet ist durch Anlage an einer hierzu korrespondierenden Ausrichthilfe 21; 22; 23; 24; 25; 26; 27 einen gewünschte Ausrichtung und/oder Lage einer Ladungshilfsmittelkante 18; 19; 48; 49 des zu positionierenden Ladungshilfsmittels 04 in der Auflageebene zu bewirken. Vorzugsweise dienen als jeweils auszurichtende Linien oder Punktmengen jedoch bereits durch Aufbau und Geometrie des Ladungshilfsmittels 04 bedingte und zur auszurichtenden Ladungshilfsmittelkante 18; 19; 48; 49 parallel Fluchten, wie sie beispielsweise durch die auszurichtende oder eine hierzu parallele Ladungshilfsmittelkante 18; 19; 48; 49 oder anderweitige Kanten, z. B. die der Stützelemente 17 oder von z. B. durch Spalten 47 voneinander getrennten Tragelementen 46 eines mehrteiligen Aufnahmebodens, gegeben sind. Bei Verwendung einer von der auszurichtenden Ladungshilfsmittelkante 18; 19; 48; 49 abweichenden Linie oder Punktmenge wird deren relative Lage zur Lage der auszurichtenden Ladungshilfsmittelkante 18; 19; 48; 49 bei der Ermittlung der Soll-Lage des Ausrichthilfe 21; 22; 23; 24; 25; 26; 27 für die erforderliche Sollposition des Ladungshilfsmittels 04 mit berücksichtigt.

Der Stapelauslage 03.1; 03.2 ist - insbesondere auf Höhe der Ablageebene - zumindest eine, der Ausrichtung und/oder Positionierung der stromabwärtigen Ladungshilfsmittelkante 19 bezüglich deren Lage in Transportrichtung T dienende Ausrichthilfe 21; 22, beispielsweise optische Ausrichthilfe 21; 22, insbesondere Lichtprojektion 21; 22, zugeordnet, welche zur Variation der Sollposition für das Ladungshilfsmittel 04 in Transportrichtung T - über zumindest einen Stellbereich hinweg - durch ein Antriebsmittel 41 ortsveränderlich ist. Dabei kann grundsätzlich eine beliebige in obigem Sinne geeignete Linie oder Punktmenge als an der Ausrichthilfe 21; 22 auszurichtender Teil dienen. Vorteilhaft ist es jedoch, wenn die der Ausrichtung und/oder Positionierung der Hinterkante 19 dienende Ausrichthilfe 21; 22 beispielsweise unter Berücksichtigung der Ladungshilfsmittellänge auf die Positionierung der - insbesondere zur Hinterkante 19 parallelen - Vorderkante 18 oder vorzugsweise direkt auf die Positionierung der Hinterkante 19 gerichtet ist.

Beispielsweise ist die zumindest eine, der Ausrichtung und/oder Positionierung der stromabwärtigen Ladungshilfsmittelkante 19 bezüglich deren Lage in Transportrichtung T dienende Ausrichthilfe 21 unabhängig von einem Anschlagmittel 52, z. B. Hinterkantenanschlag 52, einer die Materialbogen 02 des Stapels 06; 06'; 06" bei der Stapelbildung auf seiner Stapelhinterseite 29, d. h. der stromabwärts gerichteten Stapelseite 29, bündig ausrichtenden Anschlageinrichtung 53 in Transportrichtung T ortsveränderlich. Eine derart unabhängig vom Hinterkantenanschlag 52 unabhängig in Transportrichtung T bewegbare Ausrichthilfe 21 kann einerseits einer unterschiedlichen Positionierung eines zu bildenden Stapels 06; 06'; 06" auf dem Ladungshilfsmittel 04 in Transportrichtung T, z. B. auch in einer sowohl von der vorderen als auch der hinteren Ladungshilfsmittelkante 18; 19 beabstandeten Zwischenlage (siehe z. B. Fig. 4c) und d)) dienen. Andererseits kann diese bei Produktionen mit voneinander verschiedener Formatlängen und einem jeweiligen Stapeln an der hinteren Ladungshilfsmittelkante 19 dem Positionieren der Ausrichthilfe 21 entsprechend der jeweiligen Lage des Anschlagmittels 52 dienen.

In einer Ausführungsvariante ist eine erste, der Ausrichtung und/oder Positionierung der stromabwärtigen Ladungshilfsmittelkante 19 bezüglich deren Lage in Transportrichtung T dienende Ausrichthilfe 21, beispielsweise optische Ausrichthilfe 21, insbesondere Lichtprojektion 21, unabhängig von dem Anschlagmittel 52 der Anschlageinrichtung 53 in Transportrichtung T ortsveränderlich. Diese unabhängig vom Hinterkantenanschlag 52 unabhängig in Transportrichtung T bewegbare Ausrichthilfe 21 kann in der oben genannten Weise einer unterschiedlichen Positionierung der zu bildenden Stapels 06; 06'; 06" auf dem Ladungshilfsmittel 04 in Transportrichtung T (siehe z. B. Fig. 4c) und d)) dienen. Zusätzlich hierzu ist - insbesondere auf Höhe der Ablageebene - in dieser Variante eine weitere, der Ausrichtung und/oder Positionierung der stromabwärtigen Ladungshilfsmittelkante 19 bezüglich deren Lage in Transportrichtung T dienende Ausrichthilfe 22, beispielsweise optische Ausrichthilfe 22, insbesondere Lichtprojektion 22, vorgesehen, die gemeinsam mit dem Anschlagmittel 52 der Anschlageinrichtung 53 in Transportrichtung T ortsveränderlich ist bzw. bewegt wird. Diese Ausrichthilfe 22 wird bei Produktionen mit voneinander verschiedener Formatlänge und einem jeweiligen Stapeln an der hinteren Ladungshilfsmittelkante 19 gemeinsam mit dem hinteren Anschlagmittel 52 durch ein Antriebsmittel 42 positioniert. Sie wird beispielsweise für den Fall, dass der Stapel 06; 06'; 06" nicht an der Hinterkante 19 des Ladungshilfsmittels 04 sondern stromaufwärts hierzu gebildet werden soll (siehe z. B. Fig. 4a) oder 4d)), nicht aktiviert oder zumindest nicht berücksichtigt.

In einer dritten Variante kann als der Ausrichtung und/oder Positionierung der stromabwärtigen Ladungshilfsmittelkante 19 bezüglich deren Lage in Transportrichtung T dienende Ausrichthilfe 22 lediglich die gemeinsam mit hinteren Anschlagmittel 52 zu positionierende Ausrichthilfe 22 vorgesehen sein. Hierbei entfällt jedoch die Möglichkeit, den Stapel 06; 06'; 06" in Transportrichtung T auf dem Ladungshilfsmittel 04 unterschiedlich positionieren zu können.

Stattdessen oder insbesondere zusätzlich zu der zumindest einen oder zu beiden auf die Lage der hinteren Ladungshilfsmittelkante 19 gerichteten Ausrichthilfen 21; 22 ist in einer vorteilhaften Ausführung der Stapelvorrichtung 01 bzw. Stapelauslage 03.1; 03.2 - insbesondere auf Höhe der Ablageebene - mindestens eine der Ausrichtung und/oder Positionierung einer ersten seitlichen Ladungshilfsmittelkante 48 bezüglich deren Lage quer zur Transportrichtung T dienende Ausrichthilfe 23, beispielsweise optische Ausrichthilfe 23, insbesondere Lichtprojektion 23, vorgesehen, welche zur Variation der Sollposition für das Ladungshilfsmittel 04 quer zur Transportrichtung T - über zumindest einen Stellbereich hinweg - ortsveränderlich und durch ein Antriebsmittel 43 positionierbar ist. Dabei kann ebenfalls grundsätzlich eine beliebige in obigem Sinne geeignete Linie oder Punktmenge als an der Ausrichthilfe 23 auszurichtender Teil dienen. Vorteilhaft ist es jedoch, wenn die der Ausrichtung und/oder Positionierung der ersten Seitenkante 48 dienende Ausrichthilfe 23 beispielsweise unter Berücksichtigung einer bekannten Ladungshilfsmittelbreite auf die Positionierung der - insbesondere zur ersten Seitenkante 48 parallelen - zweiten Seitenkante 49 oder vorzugsweise direkt auf die Positionierung der ersten Seitenkante 48 gerichtet ist.

Die seitliche Positionierung der Ausrichthilfe 23 kann in einer ersten Ausgestaltung unabhängig von einem seitlichen Anschlagmittel 54, z. B. Seitenkantenanschlag 54, einer die Materialbogen 02 des Stapels 06; 06'; 06" bei der Stapelbildung auf seiner seitlichen, d. h. quer zur Transportrichtung T weisenden Stapelseite 55, bündig ausrichtenden Anschlageinrichtung 56 ortsveränderlich bzw. positionierbar sein. In einer hier dargestellten und bevorzugten Ausgestaltung ist die seitliche Ausrichthilfe 23 mit dem seitlichen Anschlagmittel 54 durch das Antriebsmittel 43 gemeinsam positionierbar. Bei Produktionen mit voneinander verschiedener Formatbreite und einem jeweiligen Stapeln an der seitlichen Ladungshilfsmittelkante 48 wird die Ausrichthilfe 23 dann gemeinsam mit dem seitlichen Anschlagmittel 54 durch das Antriebsmittel 43 positioniert.

Beispielsweise ist die zumindest eine, der Ausrichtung und/oder Positionierung einer ersten seitlichen Ladungshilfsmittelkante 48 bezüglich deren Lage quer zur Transportrichtung T dienende Ausrichthilfe 23 in seinem Stellweg nach außen hin mechanisch und/oder steuerungstechnisch auf eine seitliche Lage hin begrenzt, welche in Flucht zur seitlichen Materialbogenkante eines Materialbogens 02 einer größtmöglich zu führenden und abzulegenden Formatbreite oder eines am weitmöglichsten auf dieser Maschinenseite in der Stapelauslage 03.1; 03.2 zu führenden und dort abzulegenden Materialbogens 02 liegt. In dieser äußeren Lage gibt die Ausrichthilfe 23 die seitliche Position des Ladungshilfsmittels 04 für den Fall vor, dass Materialbogen 02 mit größtmöglicher Formatbreite oder mit weitmöglichst seitlich geführter Lage abgelegt werden bzw. werden sollen.

Zusätzlich oder anstelle der o. g. seitlichen Begrenzung des Stellweges kann in einer Ausführungsvariante der vorgenannten Ausführung eine Ausrichthilfe 24 eigens vorgesehen sein, welche - insbesondere auf Höhe der Ablageebene - in Flucht zur seitlichen Materialbogenkante eines Materialbogens 02 einer größtmöglich zu führenden und abzulegenden Formatbreite oder eines am weitmöglichsten auf dieser Maschinenseite in der Stapelauslage 03.1; 03.2 zu führenden und dort abzulegenden Materialbogens 02 liegt. Diese Ausrichthilfe 24 (siehe z. B. in Fig. 4c) und 4d) strichliert angedeutet) kann als feste Markierung 24, als seitlicher Anschlag 24 oder wie hier vorgesehen als optisches Anzeigemittel 24, insbesondere als Lichtprojektion 24 einer o. g. Lichtquelle 34, ausgeführt und beispielsweise betriebsmäßig bezüglich der Stapelauslage 03.1; 03.2 ortsfest, ggf. aber justierbar sein. Sie wird beispielsweise für den Fall, dass das Ladungshilfsmittel 04 nicht an der äußersten, sondern einer weiter innen liegenden Stelle positioniert werden soll (siehe z. B. Fig. 4c)), nicht aktiviert bzw. zumindest nicht berücksichtigt.

In einer dritten Variante kann auch lediglich die ortsfeste Ausrichthilfe 24 vorgesehen sein, wobei in diesem Fall der abzulegende Stapel 06; 06'; 06" beispielsweise für jede Formatbreite symmetrisch zur die Ladungshilfsmittelbreite halbierenden Mitte auf dem Ladungshilfsmittel 04 gebildet wird.

In einer vorteilhaften Weiterbildung der Ausführung mit zumindest der einen oder den beiden auf die Lage der ersten seitlichen Ladungshilfsmittelkante 48 gerichteten Ausrichthilfe 23; 24 ist in einer vorteilhaften Weiterbildung der Stapelvorrichtung 01 bzw. Stapelauslage 03.1; 03.2 - insbesondere auf Höhe der Ablageebene - mindestens eine der Ausrichtung und/oder Positionierung der anderen bzw. zweiten seitlichen Ladungshilfsmittelkante 49 bezüglich deren Lage quer zur Transportrichtung T dienende Ausrichthilfe 26, beispielsweise optische Ausrichthilfe 26, insbesondere Lichtprojektion 26, vorgesehen, welche zur Variation der Sollposition für das Ladungshilfsmittel 04 quer zur Transportrichtung T - über zumindest einen Stellbereich hinweg - ortsveränderlich und durch ein Antriebsmittel 44 positionierbar ist. Für die Ausführung dieser Ausrichthilfe 26 und ggf. einer zusätzlich oder stattdessen vorgesehenen weiteren, die maximale äußere Lage begrenzenden seitlichen Ausrichthilfe 27 (strichliert dargestellt, Fig. 4c) und d)) ist das oben zur Ausrichthilfe 23; 24 für die erste seitliche Ladungshilfsmittelkante 48 dargelegte entsprechend mit der Maßgabe anzuwenden, dass diese zur die maximale Transportpfadbreite in der Stapelvorrichtung 01 mittig teilenden vertikal verlaufenden Maschinenmittelebene M spiegelbildlich angeordnet ist und wirkt. Dies ist für alle drei genannten Variationen und Antriebsausgestaltungen anzuwenden, wobei in einer Antriebsausgestaltung die seitliche Ausrichthilfe 26 gemeinsam mit einem seitlichen Anschlagmittel 57, z. B. Seitenkantenanschlag 57 einer für die andere Stapelseite 55; 45 vorgesehenen Anschlageinrichtung 58 durch ein betreffendes Antriebsmittel 44 gemeinsam positionierbar ist.

Zusätzlich zu der zumindest einen oder zu beiden auf die Lage der hinteren Ladungshilfsmittelkante 19 gerichteten Ausrichthilfe 21; 22 und/oder zu der ein- oder beidseitig vorgesehenen, auf die Lage der seitlichen Ladungshilfsmittelkante 49; 48 gerichteten Ausrichthilfe 23; 24; 26; 27 ist in einer vorteilhaften Weiterbildung der Stapelvorrichtung 01 bzw. Stapelauslage 03.1; 03.2 - insbesondere auf Höhe der Ablageebene - mindestens eine der Ausrichtung und/oder Positionierung der vorderen Ladungshilfsmittelkante 18 bezüglich deren Lage in Transportrichtung T dienende Ausrichthilfe 25 vorgesehen. Dabei kann wieder grundsätzlich eine beliebige in obigem Sinne geeignete Linie oder Punktmenge als an der Ausrichthilfe 25 auszurichtender Teil des Ladungshilfsmittels 04 dienen. Vorteilhaft ist es jedoch, wenn die der Ausrichtung und/oder Positionierung der Vorderkante 18 dienende Ausrichthilfe 25 beispielsweise unter Berücksichtigung einer bekannten Ladungshilfsmittellänge auf die Positionierung der - insbesondere zur Vorderkante 18 parallelen - Hinterkante 19 oder vorzugsweise direkt auf die Positionierung der Vorderkante 18 gerichtet ist. Diese Ausrichthilfe 25 (z. B. in Fig. 4a) angedeutet) kann als feste Markierung 25, als Anschlag 25 oder wie hier vorgesehen als optisches Anzeigemittel 25, insbesondere als Lichtprojektion 25 einer o. g. Lichtquelle 35, ausgeführt und beispielsweise betriebsmäßig bezüglich der Stapelauslage 03.1; 03.2 ortsfest, ggf. aber justierbar sein. Sie wird beispielsweise für den Fall, dass der Stapel 06; 06'; 06" nicht direkt an der Vorderkante 18, sondern einer weiter hinten auf der Ladungshilfsmittel 04 liegenden Stelle gebildet werden soll (siehe z. B. Fig. 4b), c) oder d)), nicht aktiviert bzw. zumindest nicht berücksichtigt.

Das zu den die Positionierung der Hinterkante 19, der beiden Seitenkanten 48; 49 und der Vorderkante 18 dargelegte ist auf den umgekehrten Fall entsprechend anzuwenden, in welchem für die mit der Stapelauslage 03.1; 03.2 zu bildende Stapel 06; 06'; 06" unterschiedlicher Formatlänge und/oder variierende Position auf dem Ladungshilfsmittel 04 in Transportrichtung T nicht die Stapelvorderseite 28, sondern die Stapelhinterseite 29 bezüglich der Lage in der Stapelauslage 03.1; 03.2 in Transportrichtung T fest bleibt, dies jedoch mit der Maßgabe, dass die zur Ausrichtung der Hinterkante 19 und zur Vorderkante 18 vorgesehenen Ausrichthilfen 21; 22; 25 spiegelbildlich zu einer quer zur Transportrichtung T im Stapelraum vertikal verlaufenden Ebene angeordnet sind und wirken. Dabei ist dann beispielsweise die hintere Ausrichthilfe 21; 22 entsprechend der zuvor beschriebenen vorderen Ausrichthilfe 25 ortsfest und eine vordere Ausrichthilfe 25 entsprechend der beschriebenen hinteren Ausrichthilfe 21; 22 in Transportrichtung T positionierbar und ggf. in oben dargelegter Weise "doppelt" ausgeführt. Insofern ist zwar die bzgl. der Transportrichtung T in der Stapelauslage 03.1; 03.2 feste Lage der Stapelvorderseite 28 bevorzugt, jedoch die Lehre im Übrigen grundsätzlich auf beide Fälle - nämlich auf den Fall einer feste Lage der Stapelvorderseite 28 und eine feste Lage der Stapelhinterseite 29 - anzuwenden.

Grundsätzlich unabhängig von der dargelegten Unterstützung der Positionierung des Ladungshilfsmittels 04 durch eine Positionierhilfe bzw. einer hierzu oben dargelegten Ausführung, jedoch besonders vorteilhaft in Verbindung mit einer solchen, wird das - insbesondere noch unbeladene und/oder gegenüber den Materialbogen 02 größerformatige - Ladungshilfsmittel 04 nach einem Positionieren im Stapelraum für eine sich anschließende Stapelbildung vertikal zumindest soweit nach oben bewegt, bis es im Bereich seiner Oberseite im Berührkontakt zur Unterkante eines die Materialbogen 02 des Stapels 06; 06'; 06" bei der Stapelbildung auf wenigstens einer Stapelseite 28; 29; 45; 55 bündig ausrichtenden Anschlagmittels 52; 54; 57; 61 steht bzw. das Anschlagmittel 52; 54; 57; 61 auf der Oberseite des Ladungshilfsmittels 04, insbesondere auf dessen Aufnahmeboden bzw. Oberbau 16, aufsetzt. Um die Gefahr eines Verbleibs eines geringfügigen Spaltes weiter zu vermindern, wird das Ladungshilfsmittel 04 vorzugsweise vertikal soweit nach oben bewegt, bis durch dieses das betreffende Anschlagmittel 52; 54; 57; 61 oder zumindest ein unterer Teil zumindest geringfügig, d. h. beispielsweise um mindestens 3 mm, insbesondere mindestens 5 mm, gegenüber der zuvor im kontaktlosen Zustand eingenommenen Lage angehoben ist. Das betroffene Anschlagmittel 52; 54; 57; 61 bzw. dessen anzuhebender Teil ist hierzu vertikalbeweglich am Gestell 63 der Stapelvorrichtung 01 gelagert.

So wird beispielsweise für den Fall, dass ein Stapel 06; 06'; 06" an der Vorderkante 18 des Ladungshilfsmittels 04 gebildet werden soll, das Ladungshilfsmittels 04 - ggf. ohne, bevorzugt jedoch mit Unterstützung durch eine Lagevorgabe für einen Antrieb oder eine o. g. Ausrichthilfe 21; 22; 23; 24; 25; 26; 27 - so im Stapelraum positioniert, dass die Vorderkante 18 des Ladungshilfsmittels 04 vertikal zu einer Anschlagfläche eines Anschlagmittels 61, z. B. Vorderkantenanschlags 61, einer die Materialbogen 02 des Stapels 06; 06'; 06" bei der Stapelbildung auf seiner Stapelvorderseite 28 bündig ausrichtenden Anschlageinrichtung 62 gerade fluchtet oder höchstens geringfügig, d. h. um bis zu 20 mm oder maximal 10 mm, entlang der Transportrichtung T insbesondere stromabwärts versetzt ist (siehe z. B. Fig. 5a)).

Nach dem - bevorzugt in obiger Weise unterstützten - Positionieren des Ladungshilfsmittels 04 wird dieses zumindest soweit nach oben bewegt, bis sich ein Anschlagmittel 52; 54; 57; 61 auf der im Wesentlichen bündig anzulegenden Stapelseite 28; 29; 45; 55, hier insbesondere der Vorderkantenanschlag 61, und das Ladungshilfsmittel 04 mit seiner Oberseite vertikal zumindest geringfügig überlappen und/oder das Anschlagmittel 52; 54; 57; 61 auf der gegenüber liegenden Stapelseite 28; 29; 45; 55, hier insbesondere der Hinterkantenanschlag 52, auf der Oberseite des Ladungshilfsmittels 04 aufsetzt, insbesondere bis dessen beweglicher Teil aus seiner im unbelasteten Zustand eingenommenen Lage in obigem Sinne geringfügig angehoben ist (siehe z. B. Fig. 5b)). Anschließend wird auf dem Ladungshilfsmittel 04 an der beabsichtigten Position der Stapel 06; 06'; 06" gebildet, indem eingangsseitig einlaufende Materialbogen 02 aufeinander auf dem zuvor positionierten Ladungshilfsmittel 04 abgelegt werden. Dabei werden sie durch die Vorder- und Hinterkantenanschläge 52; 61 und ggf. ein- oder beidseitig vorgesehene Seitenkantenanschläge 54; 57 zu einem Stapel 06; 06; 06" bündig ausgerichtet (siehe z. B. Fig. 5c)). Mit dem Anwachsen der Stapelhöhe - ggf. jedoch erst nach Erreichen einer Mindesthöhe - wird das Ladungshilfsmittel 04 so nach unten bewegt, dass die Stapeloberseite trotz weiterer Bogenablage auf einem selben Niveau verbleibt (siehe z. B. Fig. 5d)).

In einer anderen Betriebssituation, in welcher der Stapel 06; 06'; 06" im obigen Sinne bündig auf der gegenüberliegenden Stapelseite 28; 29; 45; 55, insbesondere hier hinteren Stapelseite 29, gebildet werden soll, wird das Ladungshilfsmittels 04 - ggf. ohne, bevorzugt jedoch mit Unterstützung durch eine Lagevorgabe für einen Antrieb oder eine o. g. Ausrichthilfe 21; 22; 23; 24; 25; 26; 27 - so im Stapelraum positioniert, dass die Hinterkante 19 des Ladungshilfsmittels 04 vertikal zu einer Anschlagfläche eines Anschlagmittels 52, z. B. Hinterkantenanschlags 52, einer die Materialbogen 02 des Stapels 06; 06'; 06" bei der Stapelbildung auf seiner Hinterseite 29 bündig ausrichtenden Anschlageinrichtung 53 gerade fluchtet oder höchstens geringfügig, d. h. um bis zu 20 mm oder maximal 10 mm, entlang der Transportrichtung T insbesondere stromaufwärts versetzt ist (siehe z. B. Fig. 6a)). Das entsprechend positionierte Ladungshilfsmittel 04 (siehe z. B. Fig. 6a)) wird dann zumindest soweit nach oben bewegt, bis sich das Anschlagmittel 52; 54; 57; 61 dieser Stapelseite 28; 29; 45; 55, hier also insbesondere der Hinterkantenanschlag 52, und das Ladungshilfsmittel 04 mit seiner Oberseite vertikal zumindest geringfügig überlappen und/oder das Anschlagmittel 52; 54; 57; 61 auf der gegenüber liegenden Stapelseite 28; 29; 45; 55, hier also der Vorderkantenanschlag 62, auf der Oberseite des Ladungshilfsmittels 04 aufsetzt, insbesondere bis dessen beweglicher Teil aus seiner im unbelasteten Zustand eingenommenen Lage in obigem Sinne geringfügig angehoben ist (siehe z. B. Fig. 6b)). Anschließend wird auf dem Ladungshilfsmittel 04 an der beabsichtigten Position der Stapel 06; 06'; 06" gebildet, indem eingangsseitig einlaufende Materialbogen 02 - unter o. g. Ausrichtung durch die Anschlagmittel 52; 54; 57; 61 und ggf. dem synchrone Absenken - aufeinander auf dem zuvor positionierten Ladungshilfsmittel 04 abgelegt werden (siehe z. B. Fig. 6c)).

Um die variable Positionierung eines - insbesondere gegenüber dem Materialbogenformat größerformatigen - Ladungshilfsmittels 04 zu ermöglichen, weist der vertikalbewegliche Stapelträger 51 in Transportrichtung T betrachtet eine insbesondere signifikant, d. h. um z. B. mindestens 50 oder insbesondere 100 mm oder gar wenigstens 200 mm, größere Länge L51 auf als ein zwischen dem stromauf- und dem stromabwärtigen Anschlagmittel 61; 52 zur Ablage betriebsmäßig - d. h. für den Betriebszustand einer Produktion - bestehender fester oder maximal einzustellender Abstand a. Stattdessen oder zusätzlich hierzu ragt der vertikalbewegliche Stapelträger 51 in Transportrichtung T betrachtet auf zumindest der stromaufwärtigen Seite insbesondere signifikant, d. h. um z. B. mindestens 50 mm oder gar wenigstens 100 mm, über die vertikale Flucht der dem Stapelraum zugewandten Anschlagfläche des die Materialbogen 02 bei der Stapelbildung auf der stromaufwärtigen Stapelseite 28 bündig ausrichtenden Anschlagmittels 61 hinaus. Dabei ist das stromaufwärtige Anschlagmittel 61 was die Transportrichtung T betrifft betriebsmäßig gestellfest, wenn auch ggf. - z. B.um einige, beispielsweise höchstens 50 mm Millimeter, justierbar gelagert, während das stromabwärtige Anschlagmittel 52 zur Einstellung der Ablage unterschiedlicher Materialformatlängen betriebsmäßig entlang der Transportrichtung T - z. B.um mehr als 50 mm, insbesondere gar um mehr als 100 mm, bewegbar gelagert ist.

Indem die Länge des Ladungshilfsmittels 04 z. B. mindestens 50 mm, insbesondere 100 oder gar 200 mm, größer ist als der betriebsmäßige oder maximale Abstand a zwischen stromauf- und stromabwärtigem Anschlagmittel 61; 52 ragt das Transporthilfsmittel während des Stapelns bei mit dem stromabwärtigen Anschlagmittel 52 fluchtet oder höchstens geringfügig, d. h. um bis zu 20 mm entlang der Transportrichtung (T) versetzter Ladungsmittelvorderkante (19) mit seiner stromaufwärtigen Ladungsmittelvorderkante 18 um z. B. mindestens 30 mm, insbesondere mindestens 80 mm oder gar 180 mm über die vertikale Flucht der dem Stapelraum zugewandten Anschlagfläche des die Materialbogen 02 bei der Stapelbildung auf der stromaufwärtigen Stapelseite 28 bündig ausrichtenden Anschlagmittels 61 hinaus.

Der Stapelraum weist daher in Transportrichtung T betrachtet einen freien Querschnitt derart auf, dass ein Stapeln auf einem auf dem vertikalbeweglichen Stapelträger 51 positionierten Ladungshilfsmittel 04 durchführbar ist, welches um z. B. mindestens 30 mm, insbesondere mindestens 80 mm oder gar mindestens 180 mm über die vertikale Flucht der dem Stapelraum zugewandten Anschlagfläche des die Materialbogen 02 bei der Stapelbildung auf der stromaufwärtigen Stapelseite 28 bündig ausrichtenden Anschlagmittels 61 hinaus ragt.

Grundsätzlich kann das Fördern und Ablegen der Materialbogen 02 durch jegliche geeignete Art von Fördermitteln erfolgen, wie sie beispielsweise durch Band- oder Greifersysteme gegeben sind. Im hier - insbesondere für den Fall von Blechtafeln - bevorzugten Fall ist für zumindest einen die Materialbogen 02 in der Stapelvorrichtung 01 über dem Stapelraum fördernden Förderstreckenabschnitt eine Fördereinrichtung 64, insbesondere eine Überkopftransporteinrichtung 64, z. B. ein die Materialbogen 02 von oben haltende Bandfördereinrichtung 64, vorgesehen. Diese kann grundsätzlich auf bekannte Wirkprinzipien wie beispielsweise dem Halten durch Magnetkraft oder durch Unterdruck, beruhen, ist hier jedoch bevorzugt als auf Unterdruck basierend ausgebildet. Die Überkopftransporteinrichtung 64 ist den eingangsseitig aufgenommenen Materialbogen 02 auf dem Transportweg zur Abgabe hin abbremsend ausgeführt. Hierzu ist bzw. wird die Überkopftransporteinrichtung 64 bevorzugt von einem Antriebsmittel, insbesondere Antriebsmotor, derart angetrieben, dass sie - getaktet zum Einlaufen der Materialbogen 02 - den jeweiligen Materialbogen 02 eingangsseitig mit dessen dort vorliegender Transportgeschwindigkeit übernimmt und mit diesem positionsgenau über dem durch die Anschlagmittel 52; 54; 57; 61 gebildeten Stapelschacht zum Stillstand kommt, um den Materialbogen 02 dort freizugeben, bevor sie wieder auf die Transportgeschwindigkeit der einlaufenden Materialbogen 02 beschleunigt und den nächsten Materialbogen 02 aufnimmt.

Dem die Materialbogen 02 in der Stapelvorrichtung 01 über dem Stapelraum fördernden Förderstreckenabschnitt kann ein Förderschnitt mit einer Transporteinrichtung 66 vorgeordnet sein, über welchem die Materialbogen 02 herangeführt und an die sich anschließende Fördereinrichtung 64 abgegeben werden. Die Transporteinrichtung 66 ist beispielsweise als eine die Materialbogen 02 von unten her stützende Bandfördereinrichtung 66 ausgeführt.

Obgleich die o. g. Lösung mit variabel wählbarer Stapelpositionierung grundsätzlich bereits für eine lediglich eine Stapelauslage 03.1; 03.2 umfassende Stapelvorrichtung 01 von Vorteil ist, entfaltet sie im besonderen Maße ihre Vorteile in einer Stapelvorrichtung 01 mit in Transportrichtung T hintereinander mehreren Stapelauslagen 03.1; 03.2, wobei für mehrere oder sämtliche der Stapelauslagen 03.1; 03.2 eine derartig variabel wählbare Stapelpositionierung vorgesehen ist. Dabei kann bei abwechselnder Stapelbildung ein unterbrechungsfreier Stapelwechsel erfolgen oder aber das Bilden von in der Stapelposition zueinander verschiedener Stapel 06; 06'; 06" für eine unterschiedliche weitere Destination, wie es beispielsweise für das Ausschleusen und ggf. nachfolgende Wiederaufbereiten von Makulatur in einem eigenen Stapel 06; 06'; 06" der Fall sein kann.

So weist die Stapelvorrichtung 01 in einer bevorzugten Ausführung beispielsweise in Transportrichtung T der zu stapelnden Materialbogen 02 eine erste, und wenigstens eine zweite Stapelauslage 03.1; 03.2 mit jeweils einem Stapelraum auf, in welchen in oben genannter Weise ein Ladungshilfsmittel 04 einbringbar und dort - ggf. mit Hilfestellung durch wenigstens eine Ausrichthilfe 21; 22; 23, 24; 25, 26, 27 - in unterschiedliche definierte Relativlage im Stapelraum der Stapelauslage 03.1; 03.2 positionierbar ist. Selbe Bauteile oder Bauteile einer selben Funktion sind z. B. in Fig. 7 für die beiden dort dargestellten Stapelauslagen 03.1; 03.2 mit dem selben Bezugszeichen versehen.

Anstatt für jede Stapelauslagen 03.1; 03.2 eine eigene Überkopftransporteinrichtung 64 vorzusehen, ist es in einer nicht dargestellten Alternative auch denkbar, für den über die Stapelräume sowohl der ersten als auch der zweiten oder ggf. weiterer Stapelauslagen 03.1; 03.2 reichenden Förderstreckenabschnitt eine durchgehende Überkopftransporteinrichtung 64 mit beispielsweisen unabhängig voneinander im Hinblick auf die Haltewirkung schaltbaren Abschnitten vorzusehen.

Für den Fall einer Überkopftransporteinrichtung 64 je Stapelauslage 03.1; 03.2 können diese direkt aneinander anschließen und eine direkte Übergabe des zur zweiten Stapelauslage 03.1; 03.2 zu fördernden Materialbogens 02 zwischen diesen Überkopftransporteinrichtung 64 erfolgen. In einer hier dargestellten, bezüglich der Steuerung vorteilhaften Ausführung ist jedoch eine die Materialbogen 02 zwischen den beiden Stapelauslagen03.1; 03.2 ein Förderschnitt mit einer Transporteinrichtung 67 vorgesehen, über welche die Materialbogen 02 zwischen den Überkopftransporteinrichtungen 64 der ersten und zweiten Stapelauslage 03.1; 03.2 überführt werden. Diese Transporteinrichtung 67 ist beispielsweise als eine die Materialbogen 02 von unten her stützende Bandfördereinrichtung 67 ausgeführt.

Anhand der Figuren Fig. 8 bis 12 werden die Ausführungsmerkmale für die variable Positionierung des Ladungshilfsmittels 04 in horizontaler Richtung und/oder dessen vertikale Positionierung an einer vorteilhafte Ausführung noch weiter konkretisiert. Dabei sollen - soweit nichts dagegen steht oder explizit anderweitig formuliert - die einzelnen Ausführungsmerkmale oder deren Kombinationen sowohl für eine Ausführung mit lediglich einer Stapelauslage 03.1, als auch in der vorteilhaften Ausführung mit mehreren Stapelauslagen 03.1; 03.2 verstanden sein.

In Fig. 8 sind schematisch die vorgenannten, in die Ablageebene geworfenen Lichtprojektionen 21; 22; 23, 24; 25; 26; 27 sowie der jeweilige Lichtstrahl einer beispielsweise als Linienlaser ausgebildeten Lichtquelle 31; 32; 33; 34, 35; 36; 37 angedeutet. In Abweichung zur Darstellung können beispielsweise ortsfeste Ausrichthilfen 24; 27 und ggf. 25 durch Markierungen 24; 27 bzw. 25 oder mechanische Anschläge 24; 27 bzw. 25 gebildet sein.

Ebenfalls dargestellt sind die eingangsseitige Transporteinrichtung 66, das als Rollenbahn 12 ausgebildete Transportmittel 12 sowie ein am Gestell 63 der Stapelvorrichtung 01 angeordnete Bedienschnittstelle 59. Letztere ist hier beispielsweise in Art eines Bedienpanels 59, insbesondere als Touchpanel 59 ausgeführt.

Grundsätzlich könnten die die Lichtprojektionen 21; 22; 23, 24; 25; 26; 27 bewirkenden Lichtquellen 31; 32; 33; 34, 35; 36; 37 auch unterhalb der Ablageebene angeordnet sein und das Licht gegen z. B. eine durchscheinende Fläche in oder unter der Ablageebene werfen. Im dargestellter und vorteilhafter Ausführung sind die Lichtquellen 31; 32; 33; 34, 35; 36; 37 jedoch oberhalb der Ablageebene angeordnet und werfen das Licht von oben in die Ablageebene, wo es beispielsweise auf Teilen des Stapelträgers 51 und/oder des Transportmittels 12 reflektiert wird.

Ein oder mehrere Vorderkantenanschläge 61 kann bzw. können an einer vom Gestell 63 umfassten Quertraverse 68 vorgesehen sein. Zusätzlich hierzu ist beispielsweise für die Ausführung der der Ausrichtung der Stapelvorderkante 28 des Ladungshilfsmittels 04 dienenden Ausrichthilfe 25 als optisches Anzeigemittel 25 die diese bewirkende Lichtquelle 35 an der Quertraverse 68 vorgesehen (siehe z. B. Fig. 9). Bevorzugt liegen die dem zu bildenden Stapel 06; 06'; 06" zugewandte Anschlagfläche der Vorderkantenanschläge 61 und die optische Ausrichthilfe 25 in einer gemeinsamen vertikalen Flucht.

Zusätzlich zu dem mindestens einen Vorderkantenanschlag 61 und/oder der die Ausrichtung der Vorderkante 18 des Ladungshilfsmittels 04 betreffenden Lichtquelle 35 ist beispielsweise die der äußeren Begrenzung für die Lage der rechten Seitenkante 48 des Ladungshilfsmittels 04 dienenden Ausrichthilfe 24 und/oder die der äußeren Begrenzung für die Lage der linken Seitenkante 49 des Ladungshilfsmittels 04 dienenden Ausrichthilfe 27 bewirkende Lichtquelle 37 an der Quertraverse 68 vorgesehen. Letztere sind beispielsweise in einem seitlichen Bereich der Quertraverse 68 zur Begrenzung der äußersten Seitenlage fest vorgesehen.

Die der Ausrichtung der rechten Seitenkante 48 des Ladungshilfsmittels 04 dienenden querbewegliche Ausrichthilfe 23 und/oder die der Ausrichtung der rechten Seitenkante 49 des Ladungshilfsmittels 04 dienenden querbewegliche Ausrichthilfe 26 bewirkende Lichtquelle 33; 36 ist beispielsweise - über eine gestellfeste Halterung 71 - an einer vom Gestell 63 umfassten seitlichen Längstraverse 69 vorgesehen (siehe z. B. Fig. 10).

Der Hinterkantenanschlag 52 kann mit der Lichtquelle 32 einer oben genannten Ausrichthilfe 22 gemeinsam an einem am Gestell 63 in Transportrichtung T bewegbaren Teilgestell 72 angeordnet sein. Beispielsweise ist diese Teilgestell 72 beidseitig auf Schienen 73 bewegbar gelagert und durch das in Fig. 11 nicht dargestellte Antriebsmittel 42 bewegbar (siehe z. B. Fig. 11).

Anstelle der genannten und mit dem Hinterkantenanschlag 52 mitbewegten Lichtquelle 32 oder bevorzugt zusätzlich hierzu ist am Gestell 63, beispielsweise an einer Hilfsträger 74, die der variablen Positionierung der hinteren Ladungshilfsmittelkante 19 dienende Lichtquelle 31 in Transportrichtung T bewegbar angeordnet (siehe z. B. Fig. 12).

Wie dargelegt, ist zumindest das Anschlagmittel 52; 54; 57; 61 auf wenigstens einer Stapelseite 28; 29; 48; 49 insgesamt oder mit zumindest einem unteren Teil zumindest geringfügig, d. h. beispielsweise um mindestens 3 mm, insbesondere mindestens 5 mm, gegenüber der zuvor im kontaktlosen Zustand eingenommenen Lage anhebbar am Gestell 63 gelagert. Vorteilhaft sind zumindest das bzw. die vorderen oder hinteren und das bzw. die linken oder rechten Anschlagmittel 52; 54; 57; 61 insgesamt oder mit einem unteren Teil bewegbar. In einer hinsichtlich der vielfältigen Stapelbildungsmöglichkeiten besonders vorteilhaften Ausführung sind das bzw. die vorderen, das bzw. die hinteren, das bzw. die linken sowie das oder die rechten Anschlagmittel 52; 54; 57; 61 jeweils insgesamt oder mit einem unteren Teil vertikal gegenüber dem Gestell 63 bewegbar gelagert. Exemplarisch ist dies für einen mehrteiligen Vorderkantenanschlag 61 dargestellt (siehe z. B. Fig. 13), wobei hier z. B. ein oberer Teil 61.1 des Anschlagmittels 61 gestellfest (aber ggf. justierbar), der untere Teil 61.2 jedoch vertikalbeweglich und/oder nach oben nachgiebig gelagert ist. Für den Fall, dass das betreffende Anschlagmittel 52; 54; 57; 61 einteilig oder in mehreren starr verbundenen Teilen ausgebildet ist, kann diese insgesamt am Gestell 63 vertikalbeweglich gelagert sein. Die mehrteilige Ausführung des Vorderkantenanschlages 61 mit einem oberen gestellfesten Teil 61.1 und einem unteren Teil 61.2 ist auf einen oder mehrere der übrigen Anschlagmittel 52; 54; 57 entsprechend anzuwenden.

Wie ebenfalls für die übrigen, insbesondere vertikalbeweglichen Anschlagmittel 52; 54; 57; 61 anhand eines Vorderkantenanschlages 61 exemplarisch in Fig. 13 angedeutet ist, ist auf zumindest einem Längsabschnitt des, insbesondere vertikalbeweglichen - Anschlagmittels 52; 54; 57; 61 die horizontal verlaufende Längskante 76 zwischen der dem Stapel 06; 06'; 06" zugewandten Anschlagfläche und der Unterseite scharfkantig, z. B. mit einem maximalen Krümmungsradius von 1,0 mm, insbesondere höchstens 0,5 mm, vorzugsweise höchstens 0,3 mm, ausgebildet. Dadurch lassen sich Ungenauigkeiten bei der Stapelbildung vermeiden, die beispielsweise im unteren Bereich durch sich unter das Anschlagmittel 52; 54; 57; 61 schiebende Materialbogenkanten entstehen können. Bevorzugt sind derartig scharfe Längskanten 76 als innere, d. h. zum Stapelraum weisende Unterkante des Vorderkantenanschlages 61 sowie wenigstens eines Hinterkantenanschlages 52 und/oder wenigstens eine Seitenkantenanschlages 54; 57 vorgesehen.

Grundsätzlich unabhängig von dem oben genannter unterstützten Positionierung und/oder vom Aufsetzen des Ladungshilfsmittels 04 an ein Anschlagmittel 52; 54; 56; 62, vorzugsweise jedoch in Verbindung damit ist das Ladungshilfsmittel 04 - wie oben bereits angedeutet - als eine für unterschiedliche Materialbogenformate zu verwendende und/oder verwendete Standard- oder Einheitspalette 04 eines festen Formates ausgebildet.

Ein Gebinde aus einem derartigen, als Standardpalette 04 ausgebildeten Ladungshilfsmittel 04 und einem darauf angeordneten, ggf. ein gegenüber der Palette 04 kleineren Formatlänge aufweisenden Stapel 06; 06'; 06" ist beispielsweise eingangsseitig einer ersten oder weiteren Bearbeitungsstufe, z. B. einer Druck- und/oder Lackiermaschine 11, zuzuführen. Dies erfolgt bevorzugt über den - schematisch in Fig. 1 angedeuteten und z. B. in Fig. 14 vergrößert dargestellten Stapelanleger 07. Die Materialbogen 02 werden durch eine z. B. Schwingreifer 84 umfassende Fördereinrichtung 83, vom Stapel 06; 06'; 06" entnommen und in die Maschine 11 zur be- und/oder Verarbeitung geführt.

Dem Stapelanleger 07 ist beispielsweise eine Vereinzelungshilfe mit einem die Vereinzelung unterstützenden Vereinzelungswerkzeug 77 zugeordnet, welches von der in Transportrichtung T betrachtet stromaufwärtigen Stapelseite her in einem oberen Bereich des Stapels 06; 06'; 06" angreift. Ein derartiges Vereinzelungswerkzeug 77 kann beispielsweise durch eine Blaseinrichtung, durch eine mechanische Trennhilfe oder eine Kombination hieraus gebildet sein. Vorzugsweise sind mehrere Vereinzelungswerkzeuge 77 eines unterschiedlichen und/oder mehrere Vereinzelungswerkzeuge 77 eines selben Typs quer zur Transportrichtung T nebeneinander vorgesehen. Das bzw. die Vereinzelungswerkzeuge 77 können an einer Halterung 78 angeordnet und gegenüber einem Gestell 79 des Stapelanlegers 07 in Transportrichtung T bewegbar gelagert sein.

Stattdessen oder zusätzlich zur Vereinzelungseinrichtung kann eine Vorrichtung zur Durchführung eines gänzlich unterbrechungsfreien oder zumindest besonders schnellen Stapelwechsels vorgesehen sein, welche beispielsweise eine vertikalbewegliche Hilfstrageinrichtung 81, z. B. auch als Hilfsstapelträger 81 bezeichnet, umfasst. Diese ist - vorzugsweise entlang der Transportrichtung T - in die Querschnittsfläche eines anliegenden Stapels 06; 06'; 06" ein-und wieder aus dieser herausbewegbar. Nachdem die Hilfstrageinrichtung 81 beispielsweise zwischen dem Ladungshilfsmittel 04 und der untersten Lage des aktuell anliegenden Stapels 06; 06'; 06" unter diesen verbracht wurde, kann das ggf. von einer vertikalbeweglichen Trageinrichtung 82, z. B. einem Stapelträger 82, getragene Ladungshilfsmittel 04 abgesenkt und entnommen werden. Danach kann ein neuer Stapel 06; 06'; 06" geladen und unter das untere Ende des vorherigen Stapels 06; 06'; 06" verbracht werden, bevor schließlich der Hilfsstapelträger 81 wieder aus dem Stapelquerschnitt herausbewegt wird.

Grundsätzlich unabhängig von obigen Ausführungen zur horizontalen und/oder vertikalen Positionierung des Ladungshilfsmittels 04 oder des Stapels 06; 06'; 06" auf demselben, jedoch insbesondere vorteilhaft in Verbindung hiermit umfasst ein vorteilhaftes Ladungshilfsmittel 04 zur Aufnahme eines zu transportierenden Stapels 06; 06'; 06" von Materialbogen 02 mit einem Unterbau 15 und einem auf dem Unterbau 15 angeordneten und den Stapel 06; 06'; 06" auf seiner Oberseite aufnehmenden Oberbau 16 auf seiner Länge oder wenigstens einem Längsabschnitt nebeneinander eine Mehrzahl sich parallel zueinander in Längsrichtung erstreckender und über in Längsrichtung verlaufende Spalten 47; 87 zueinander beabstandete Tragelemente 46; 86, wobei in den beiden seitlichen Randbereichen des Ladungshilfsmittels 04 auf der Oberseite jeweils wenigsten ein Spalt 47 mit einer gegenüber einem dazwischen in einem mittleren Bereich liegenden Spalt 87 kleineren Spaltbreite s1 vorgesehen ist.

Damit kann beispielsweise im mittleren Bereich von oben herein Eingriff durch ein Vereinzelungswerkzeug 77 erfolgen und/oder im seitlichen Randbereichs bei gegenüber dem Ladungshilfsmittelformat schmalerem Materialbogenformat ein Abbiegen der seitliche Materialbogenkante klein gehalten werden. Zusätzlich hierzu oder stattdessen lässt sich durch die größere Spaltbreite s2 im Mittelbereich auch Material und Gewicht einsparen.

Vorzugsweise sind in einem mittleren Bereich des Ladungshilfsmittels 04 bzw. dessen Oberseite oder auf zumindest dem Längsabschnitt mehrere, z. B. mindestens drei oder vorzugsweise sechs oder gar mehr, Spalten 87 einer selben größeren Spaltbreite s2 und zu beiden Seiten jeweils mehrere, z. B. mindestens zwei oder vorzugsweise drei oder gar mehr, Spalten 47 einer selben kleineren Spaltbreite s1 vorgesehen.

Die größere Spaltbreite s2 und/oder die Spaltbreite s2 des im mittleren Bereich liegenden Spaltes 87 beträgt vorzugsweise zumindest 50 mm, insbesondere wenigstens 80 mm.

Bevorzugt liegt auf der gesamten Länge des Ladungshilfsmittels 04 oder auf zumindest dem die Spalte 47; 87 umfassenden Längsabschnitt eine Spalttiefe h für die größere Spaltbreite s2 bzw. die Spaltbreite s2 des im mittleren Bereich liegenden Spaltes 87 von wenigstens 20 mm, vorteilhaft mindestens 30 mm, bevorzugt mindestens 40 mm, vor.

Für die kleinere Spaltbreite s1 bzw. die Spaltbreite s1 des im seitlichen Randbereich liegenden Spaltes 47 liegt bevorzugt eine Spalttiefe h von wenigstens 10 mm vor. In vorteilhafter Ausführung können die Spalttiefe h der breiteren und der schmaleren Spalte 47; 87 übereinstimmen.

Die Spaltbreite s2 des wenigstens einen im mittleren Bereich liegenden Spaltes 87 ist größer ist als die Breite b1; b2 eines angrenzenden Tragelementes 46; 86 im Bereich seiner Oberseite.

Die Tragelemente 46; 86 sind beispielsweise durch über die Länge des Ladungshilfsmittels 04 reichende Stege 46; 86 gebildet, welche In einer ersten vorteilhaften Ausführung (siehe z. B. Fig. 15) beispielsweise als Leisten 46; 86 auf mehreren in Längsrichtung zueinander beabstandeten Querträgern 88 oder in einer anderen vorteilhaften Ausführung (siehe z. B. Fig. 16) auf einer über die Länge reichenden Bodenplatte 89 angeordnet sind.

Für die zweite Ausführung können die Stege 46; 86 form- oder stoffschlüssig mit der Bodenplatte 89 verbunden oder aber - beispielsweise aus Kunststoff - einstückig mit dieser zusammen hergestellt sein. Zusätzlich kann für diese Ausführung letztgenannten auch der Unterbau 15 einstückig mit der Bodenplatte 89 hergestellt sein.

Für die Ausführungen mit Bodenplatte 89 können die Spalten 47; 87 auch durch in der Bodenplatte 89 vorgesehene Nuten 47; 87 mit beispielsweise geschlossenem Nutgrund gebildet sein.

In der Ausführung von als Stege 46; 86 ausgebildeten Tragelemente 46; 86 können die Spalten 47; 87 durch Lücken 47; 87 zwischen den benachbarten Stegen 46; 86 gebildet sein.

Die Tragelemente 45; 86 können sämtlich mit einer selben Breite b1, jedoch ggf. auch mit unterschiedlicher Breite b1; b2 ausgeführt sein.

Es können mindestens zwei, vorteilhaft jedoch drei Kufen 17 vorgesehen sein. Sie sind beispielsweise durch den Oberbau 16 abstützende Klötze gebildet, welche wiederum auf darunter angeordneten Bodenbretter angeordnet sind. In einer einstückigen Ausführung zusammen mit dem Oberbau 16 können die Kufen 17 geschlossen oder zur Gewichtsreduktion mit Durchbrüchen versehen sein.

Für sämtliche Ausführungen und Varianten weist das Ladungshilfsmittel 04 im Bereich der die Güter aufnehmenden Oberseite beispielsweise eine längs der Spalte 47; 87 verlaufende Länge von 800 mm bis 1.200 mm, insbesondere 900 mm bis 1.100 mm, und eine hierzu quer verlaufende Breite von 900 mm bis 1.300 mm, insbesondere 1.000 mm bis 1.200 mm auf. Damit ist es besonders gut als Standard- bzw. Einheitspalette 04 verwendbar, da dieses Format die gängigen Materialbogenformate abdeckt.

In der genannten, die Spalte 47; 87 unterschiedlicher Breite aufweisenden Ausführung des Ladungshilfsmittels 04 und all ihren Varianten ist sie besonders vorteilhaft geeignet bei der Verwendung in einer o. g. Stapelvorrichtung 01 einer Druck- und/oder Lackiermaschine 11, in welche flächige Materialbogen 02 eingangsseitig über einen Stapelraum einer von der Stapelvorrichtung 01 umfassten Stapelauslage 03.1; 03.2 gefördert und auf einem Ladungshilfsmittel 04 in einem Stapel 06; 06'; 06" aufeinander abgelegt werden. Bevorzugt wird dann für zwei verschiedene Produktionen ein derartiges Ladungshilfsmittel 04 eines selben Formates an unterschiedlichen Stellen im Stapelraum positioniert.

Die Positionierung des Ladungshilfsmittels 04 für zumindest eine der beiden Produktionen wird dabei bevorzugt durch eine datenverarbeitungsbasierte Positionierhilfe unterstützt, durch welche für die betreffende Produktionen eine die Sollposition des Ladungshilfsmittels 04 betreffende Lagevorgabe für eine ein Transportmittel 12 oder eine Ausrichthilfe 21; 22; 23; 24; 25; 26; 27 positionierende Antriebseinrichtung ermittelt und entsprechend der Lagevorgabe positioniert wird.

Nach dem Positionieren des nach der vorteilhaften Ausführung ausgebildeten Ladungshilfsmittels 04 für die sich anschließende Stapelbildung wird es vertikal zumindest soweit nach oben bewegt, bis es im Bereich seiner Oberseite im Berührkontakt zur Unterkante zumindest eines die Materialbogen 02 des Stapels 06; 06'; 06" bei der Stapelbildung auf wenigstens einer Stapelseite 28; 29; 48; 49 bündig ausrichtenden Anschlagmittels 52; 54; 57; 61 steht. Bevorzugt wird dieses Ladungshilfsmittel 04 vertikal soweit nach oben bewegt, bis durch dieses das zumindest eine Anschlagmittel 52; 54; 57;61 wenigstens zumindest geringfügig gegenüber der vorher im kontaktlosen Zustand eingenommenen Lage angehoben ist.

Im Vorstehenden soll als Stapelauslage 03.1; 03.2 bzw. Auslage 03.1; 03.2 ein Teil der Vorrichtung verstanden sein, durch welchen während der Produktion aus den ankommenden Materialbogen 02 an dieser Abgabestelle ein Stapel 06 bildbar ist. Soll wahlweise auf mehrere Stapel 06; 06' ablegbar sein, so sind mehrere derartige Stapelauslagen 03.1; 03.2 bzw. Auslagen 03.1; 03.2 - insbesondere in Transportrichtung hintereinander - angeordnet oder anzuordnen, wobei dann jede Stapelauslage 03.1; 03.2 bzw. Auslage 03.1; 03.2 eine Abgabestelle darstellt. Als Stapelraum soll dabei der einer betreffenden Stapelauslage 03.1; 03.2 zugeordnete Raum verstanden sein, in welchem beim Stapeln an dieser Stapelauslage 03.1; 03.2, also an dieser Abgabestelle, das zu beladende Ladungshilfsmittel 04 positioniert wird bzw. ist. Ein derartiger Stapelraum wird im Stand der Technik auch als "Stapelbox" bezeichnet und dient z. B. bei der Produktion der Aufnahme genau eines zu bildenden Stapels 06; 06'. Ein obiges Positionieren eines Stapels 06; 06' auf einem Ladungshilfsmittel 04 in unterschiedlichen Relativlagen zum Ladungshilfsmittel 04 erfolgt somit durch unterschiedliches Positionieren des jeweiligen Ladungshilfsmittels 04 in ein und demselben Stapelraum der selben oder einzigen Stapelauslage 03.1; 03.2 bzw. Auslage 03.1; 03.2.

### Bezugszeichenliste

- 01: Stapelvorrichtung
- 02: Materialbogen, Blechtafel
- 03.1: Stapelauslage, Auslage
- 03.2: Stapelauslage, Auslage
- 04: Ladungshilfsmittel, Palette, Standardladungshilfsmittel, Standard- oder Einheitspalette
- 05: Lagerbereich
- 06: Stapel
- 06': Stapel (andere Lage)
- 06": Stapel (anderes Format)
- 07: Materialzuführung, Anleger, Stapelanleger
- 08: -
- 09: Be- und/oder Verarbeitungsaggregat, Druckwerk, Lackierwerke
- 10: -
- 11: Maschine, Druck- und/oder Lackiermaschine
- 12: Transportmittel, Rollenbahn
- 13: Transportmittel, Flurförderzeug (gleislos, gleisgebunden oder spurgeführt), AGV
- 14: Trockner, Heißlufttrockner
- 15: Unterbau
- 16: Oberbau
- 17: Stützelement, Kufe
- 18: Ladungshilfsmittelkante, Vorderkante (04)
- 19: Ladungshilfsmittelkante, Hinterkante (04)
- 20: -
- 21: Ausrichthilfe, optisches Anzeigemittel, Lichtprojektion
- 22: Ausrichthilfe, optisches Anzeigemittel, Lichtprojektion
- 23: Ausrichthilfe, optisches Anzeigemittel, Lichtprojektion
- 24: Ausrichthilfe, Markierung, Anschlag, optisches Anzeigemittel, Lichtprojektion
- 25: Ausrichthilfe, Markierung, Anschlag, optisches Anzeigemittel, Lichtprojektion
- 26: Ausrichthilfe, optisches Anzeigemittel, Lichtprojektion
- 27: Ausrichthilfe, optisches Anzeigemittel, Lichtprojektion
- 28: Stapelvorderseite, Stapelseite (stromaufwärtig)
- 29: Stapelhinterseite Stapelseite (stromabwärtig)
- 30: -
- 31: Lichtquelle, Laser, Linienlaser
- 32: Lichtquelle, Laser, Linienlaser
- 33: Lichtquelle, Laser, Linienlaser
- 34: Lichtquelle, Laser, Linienlaser
- 35: Lichtquelle, Laser, Linienlaser
- 36: Lichtquelle, Laser, Linienlaser
- 37: Lichtquelle, Laser, Linienlaser
- 38: Materialbogenvorderkante
- 39: Materialbogenhinterkante
- 40: -
- 41: Antriebsmittel (21; 22)
- 42: Antriebsmittel (22; 52)
- 43: Antriebsmittel (23)
- 44: Antriebsmittel (26)
- 45: Stapelseite
- 46: Tragelement, Steg, Leiste
- 47: Spalt, Nut, Lücke
- 48: Ladungshilfsmittelkante, Seitenkante, linke
- 49: Ladungshilfsmittelkante, Seitenkante, rechte
- 50: -
- 51: Trageinrichtung, Stapelträger
- 52: Anschlagmittel, Hintekantenanschlag
- 53: Anschlageinrichtung
- 54: Anschlagmittel, Seitenkantenanschlag
- 55: Stapelseite
- 56: Anschlageinrichtung
- 57: Anschlagmittel, Seitenkantenanschlag
- 58: Anschlageinrichtung
- 59: Bedienschnittstelle, Bedieneinrichtung, Touchpanel
- 60: -
- 61: Anschlagmittel, Vorderkantenanschlag
- 61.1: Teil, oberer
- 61.2: Teil, unterer
- 62: Anschlageinrichtung
- 63: Gestell
- 64: Fördereinrichtung, Überkopftransporteinrichtung, Bandfördereinrichtung
- 65: -
- 66: Transporteinrichtung, Bandfördereinrichtung
- 67: Transporteinrichtung, Bandfördereinrichtung
- 68: Quertraverse
- 69: Längstraverse
- 70: -
- 71: Halterung
- 72: Teilgestell
- 73: Schiene
- 74: Hilfsträger
- 75: -
- 76: Längskante
- 77: Vereinzelungswerkzeug
- 78: Halterung
- 79: Gestell (07)
- 80: -
- 81: Hilfstrageinrichtung, Hilfsstapelträger
- 82: Trageinrichtung, Stapelträger
- 83: Fördereinrichtung
- 84: Schwingreifer
- 85: -
- 86: Tragelement, Steg, Leiste
- 87: Spalt, Nut, Lücke
- 88: Querträger
- 89: Bodenplatte

- M: Maschinenmittelebene
- T: Transportrichtung

- a: Abstand (61; 52)
- h: Spalttiefe

- b1: Breite
- b2: Breite

- L51: Länge (51)

- s1: Spaltbreite
- s2: Spaltbreite

## Patentansprüche

1. Verfahren zum Stapeln von flächigen Materialbogen (02) in einer Stapelvorrichtung (01), insbesondere in einer von einer Druck- und/oder Lackiermaschine (11) umfassten Stapelvorrichtung (01), mit mindestens einer einen Stapelraum aufweisenden Stapelauslage (03.1; 03.2), wobei Materialbogen (02) über den Stapelraum der von der Stapelvorrichtung (01) umfassten Stapelauslage (03.1; 03.2) gefördert und auf einem Ladungshilfsmittel (04) in einem Stapel (06; 06'; 06") aufeinander abgelegt werden, wobei für zwei verschiedene Produktionen die Stapel (06; 06'; 06") mit den vier Ecken ihrer Grundfläche in voneinander verschiedener Relativlage zum jeweils im Stapelraum der Stapelauslage (03.1; 03.2) angeordneten und gegenüber der jeweils abzulegenden Materialbogen (02) größerformatigen Ladungshilfsmittel (04) auf demselben gebildet werden, indem für die beiden Produktionen jeweils ein Ladungshilfsmittel (04) eines selben Formates an in Projektion in die Horizontale betrachtet unterschiedlichen Stellen im Stapelraum der Stapelauslage (03.1; 03.2) positioniert wird, **dadurch gekennzeichnet, dass** eine Positionierung des Ladungshilfsmittels (04) für zumindest eine der beiden Produktionen durch eine datenverarbeitungsbasierte Positionierhilfe unterstützt wird, durch welche für die betreffende Produktion eine die Sollposition des Ladungshilfsmittels (04) betreffende Lagevorgabe für eine Ausrichthilfe (21; 22; 23; 24; 25; 26; 27) positionierende Antriebseinrichtung ermittelt und entsprechend der Lagevorgabe positioniert wird, dass als die Sollposition des Ladungshilfsmittels (04) betreffende Lagevorgabe eine Soll-Lage wenigstens einer, als optisches Anzeigemittel (21; 22; 23; 24; 25; 26; 27) oder mechanisches Anschlagmittel ausgebildeten Ausrichthilfe (21; 22; 23; 24; 25; 26; 27) ermittelt und umgesetzt, d. h. entsprechend der Lagevorgabe aktiviert oder positioniert wird, und dass als die Sollposition des Ladungshilfsmittels (04) betreffende Lagevorgabe die Soll-Lage zumindest einer der Ausrichtung und/oder Positionierung der stromab- oder - aufwärtigen Ladungshilfsmittelkante (19; 18) dienenden Ausrichthilfe (21; 22) und/oder die Soll-Lage einer der Ausrichtung und/oder Positionierung einer seitlichen Ladungshilfsmittelkante (48; 49) dienenden Ausrichthilfe (23; 26) ermittelt und entsprechend der Lagevorgabe aktiviert oder positioniert wird.

2. Verfahren nach Anspruch 1, **dadurch gekennzeichnet, dass** für die beiden verschiedenen Produktionen die Stapel (06; 06'; 06") in etwa bündig, d. h. mit einem maximalen Versatz von 20 mm, an auf unterschiedlichen Seiten liegenden Kanten der gegenüber der jeweils abzulegenden Materialbogen (02) größerformatigen Ladungshilfsmittel (04) gebildet werden.

3. Verfahren nach Anspruch 1 oder 2, **dadurch gekennzeichnet, dass** für Produktionen, insbesondere für Produktionen mit in Transportrichtung (T) einer selben Formatlänge der abzulegenden Materialbogen (02), mit auf dem Ladungshilfsmittel (04) in Transportrichtung (T) voneinander verschiedenen Zielpositionen für den Stapel (06; 06'; 06") nicht der auf die Stapelauslage (03.1; 03.2) bezogene Abgabeort für die die Stapelseite (28) bildenden Materialbogenkanten variiert wird, sondern die Position des Ladungshilfsmittels (04) im Stapelraum der Stapelauslage (03.1; 03.2).

4. Verfahren nach Anspruch 1, 2 oder 3, **dadurch gekennzeichnet, dass** die Positionierhilfe unter Verwendung einer die geforderte Lage des Stapels (06; 06'; 06") auf dem Ladungshilfsmittel (04) betreffenden Information I(L) und/oder einer das Format der abzulegenden Materialbogen (02) betreffenden Information I(F) und/oder einer Information I(P) aus für die geplante Produktion und/oder Stapellage vorgehaltenen Positionsdaten eine die Sollposition des Ladungshilfsmittel (04) betreffende Lagevorgabe ermittelt und umsetzt.

5. Verfahren nach Anspruch 1, 2, 3 oder 4, **dadurch gekennzeichnet, dass** zur Positionierung des Ladungshilfsmittels (04) für zumindest eine der beiden bezüglich der Stapelablage verschiedenen Produktionen das Ladungshilfsmittel (04) an einer Lichtprojektion (21; 22; 23; 24; 25; 26; 27) eines gerichteten Lichtstrahls einer insgesamt oder bezüglich ihrer Strahlrichtung bewegbaren Lichtquelle (31; 32; 33; 34; 35; 36; 37) ausgerichtet wird und/oder dass das jeweilige Ladungshilfsmittel (04) an den unterschiedlichen Stellen im Stapelraum eines selben von mehreren im Transortpfad hintereinander angeordneten Stapelauslagen (03.1; 03.2) positioniert wird.

6. Verfahren nach Anspruch 1, 2, 3, 4 oder 5, **dadurch gekennzeichnet, dass** nach einem Positionieren des noch unbeladenen Ladungshilfsmittels (04) im Stapelraum das Ladungshilfsmittel (04) für eine sich anschließende Stapelbildung vertikal zumindest soweit nach oben bewegt wird, bis es im Bereich seiner Oberseite im Berührkontakt zur Unterkante eines die Materialbogen (02) des Stapels (06; 06'; 06") bei der Stapelbildung auf wenigstens einer Stapelseite (28; 29; 45; 55) bündig ausrichtenden Anschlagmittels (52; 54; 57; 61) steht und/oder dass vor der Bildung eines neuen Stapels (06; 06'; 06") ein gegenüber der jeweils abzulegenden Materialbogen (02) größerformatiges Ladungshilfsmittel (04) im Stapelraum positioniert wird, und nach dem horizontalen Positionieren des Ladungshilfsmittels (04) für die sich anschließende Stapelbildung das Ladungshilfsmittel (04) in zumindest einer Produktionssituation vertikal zumindest soweit nach oben bewegt wird, bis es im Bereich seiner Oberseite im Berührkontakt zur Unterkante eines die Materialbogen (02) des Stapels (06; 06'; 06") bei der Stapelbildung auf wenigstens einer Stapelseite (28; 29; 45; 55) bündig ausrichtenden Anschlagmittels (52; 54; 57; 61) steht.

7. Verfahren zur Ver- und/oder Bearbeitung von als Blechtafeln (02) ausgebildeten Materialbogen (02) in einer Druck- und/oder Lackiermaschine (11), wobei für zwei verschiedene Produktionen jeweils eingangsseitig zugeführte Blechtafeln (02) in zumindest einem Druck- oder Lackierwerk (09) bearbeitet werden, wobei stromabwärts der Bearbeitung für die Produktionen ein Stapeln der durch Blechtafeln (02) gebildeten Materialbogen (02) in einer Stapelvorrichtung (01) erfolgt, wobei Materialbogen (02) eingangsseitig über einen Stapelraum einer von der Stapelvorrichtung (01) umfassten Stapelauslage (03.1; 03.2) gefördert und auf einem Ladungshilfsmittel (04) in einem Stapel (06; 06'; 06") aufeinander abgelegt werden, **dadurch gekennzeichnet, dass** vor der Bildung eines neuen Stapels (06; 06'; 06") ein gegenüber der jeweils abzulegenden Materialbogen (02) größerformatiges Ladungshilfsmittel (04) im Stapelraum positioniert wird, und nach dem horizontalen Positionieren des Ladungshilfsmittels (04) für die sich anschließende Stapelbildung das Ladungshilfsmittel (04) in zumindest einer Produktionssituation vertikal zumindest soweit nach oben bewegt wird, bis es im Bereich seiner Oberseite im Berührkontakt zur Unterkante eines die Materialbogen (02) des Stapels (06; 06'; 06") bei der Stapelbildung auf der stromaufwärtigen Stapelseite (28; 29; 45; 55) bündig ausrichtenden Anschlagmittels (52; 54; 57; 61) steht, und dass für Produktionen mit auf dem Ladungshilfsmittel (04) in Transportrichtung (T) voneinander verschiedenen Positionen für Stapel (06; 06'; 06") einer selben Formatlänge nicht der auf die Stapelauslage (03.1; 03.2) bezogene Abgabeort für die die Stapelvorderseite (28) bildenden Materialbogenkanten variiert wird, sondern die Position des Ladungshilfsmittels (04) im Stapelraum der Stapelauslage (03.1; 03.2).

8. Verfahren nach Anspruch 6 oder 7, **dadurch gekennzeichnet, dass** das Ladungshilfsmittel (04) vertikal soweit nach oben bewegt wird, bis durch dieses das zumindest eine Anschlagmittel (52; 54; 57; 61) insgesamt oder zumindest mit einem unteren Teil zumindest geringfügig gegenüber der vorher im kontaktlosen Zustand eingenommenen Lage angehoben ist.

9. Verfahren nach Anspruch 6, 7 oder 8, **dadurch gekennzeichnet, dass** das Ladungshilfsmittel (04) vertikal zumindest soweit nach oben bewegt wird, dass bei der Stapelbildung mit zur stromabwärtigen Ladungshilfsmittelkante (19) im wesentlichen bündigen Stapelseite (29) ein die Materialbogen (02) des Stapels (06; 06'; 06") bei der Stapelbildung auf der stromaufwärtigen Stapelseite (28) ausrichtende Anschlagmittel (61) und/oder bei der Stapelbildung mit zur stromaufwärtigen Ladungshilfsmittelkante (18) im Wesentlichen bündigen Stapelseite (28) ein die Materialbogen (02) des Stapels (06; 06'; 06") bei der Stapelbildung auf der stromabwärtigen Stapelseite (29) ausrichtende Anschlagmittel (61) und/oder bei der Stapelbildung mit zu einer seitlichen Ladungshilfsmittelkante (48; 49) im Wesentlichen bündigen Stapelseite ein die Materialbogen (02) des Stapels (06; 06'; 06") bei der Stapelbildung auf der anderen Stapelseite ausrichtende Anschlagmittel (54; 57) auf der Oberseite des Ladungshilfsmittels (04) aufsetzt oder insgesamt oder zumindest mit einem unteren Teil wenigstens geringfügig angehoben wird.

10. Verfahren nach Anspruch 6, 7, 8 oder 9, **dadurch gekennzeichnet, dass** zur Anpassung an eine sich ändernde Materialformatlänge das die Materialbogen (02) des Stapels (06; 06'; 06") bei der Stapelbildung auf der stromabwärtigen Stapelseite (28; 29; 45; 55) bündig ausrichtenden Anschlagmittel (52) entlang der Transportrichtung (T) bewegt wird und/oder dass für Produktionen mit zueinander verschiedener Stapelposition Ladungshilfsmittel (04) eines selben Formates an in Projektion in die Horizontale betrachtet unterschiedlichen Stellen im Stapelraum positioniert werden.

11. Verfahren nach Anspruch 6, 7, 8, 9 oder 10, **dadurch gekennzeichnet, dass** die Positionierung des Ladungshilfsmittels (04) im Stapelraum durch eine Positionierhilfe unterstützt wird, welche unter Verwendung einer die geforderte Lage des Stapels (06; 06'; 06") auf dem Ladungshilfsmittel (04) betreffenden Information I(L) und einer das Format der abzulegenden Materialbogen (02) betreffenden Information I(F) eine die Sollposition des Ladungshilfsmittel (04) betreffende Lagevorgabe ermittelt und umgesetzt wird.

12. Druck- und/oder Lackiermaschine (11), insbesondere Blechdruckmaschine, zur Ver- und/oder Bearbeitung von als Blechtafeln (02) ausgebildeten Materialbogen (02), welche einen Anleger (07), zumindest ein Druck- oder Lackierwerk (09) sowie eine Stapelvorrichtung (01) umfasst, wobei die Stapelvorrichtung (01) wenigstens eine Stapelauslage (03.1; 03.2) mit einem Stapelraum umfasst, über welchen einlaufende Materialbogen (02) durch eine Fördereinrichtung (64) förderbar und dort zur Bildung eines Stapels (06; 06'; 06") übereinander ablegbar sind, und einen im Stapelraum vertikalbeweglicher Stapelträger (51), wobei ein die Materialbogen (02) bei der Stapelbildung auf der stromaufwärtigen Stapelseite (28) sowie ein die Materialbogen (02) bei der Stapelbildung auf der stromabwärtigen Stapelseite (29) bündig ausrichtendes Anschlagmittel (61; 52) vorgesehen ist, und wobei auf dem Stapelträger (51) ein Ladungshilfsmittel (04) positionierbar ist, auf welchem der zu bildende Stapel (06; 06'; 06") aufnehmbar ist, **dadurch gekennzeichnet, dass** eine Positionierhilfe mit einer oder mehreren, der Positionierung des Ladungshilfsmittels (04) in Transportrichtung (T) dienenden Ausrichthilfen (21; 22; 23; 24; 25; 26; 27) vorgesehen ist, durch welche eine Lage des Ladungshilfsmittels (04) in einer ersten Position vorgebbar ist, in welcher es mit seiner stromabwärtigen Kante vertikal mit dem stromabwärtigen Anschlagmittel (52) fluchtet oder höchstens geringfügig, d. h. um bis zu 20 mm entlang der Transportrichtung (T) betrachtet, insbesondere stromaufwärts, versetzt ist, und eine Lage in einer zweiten Position, in welcher das Ladungshilfsmittel (04) mit seiner stromaufwärtigen Kante vertikal mit dem stromaufwärtigen Anschlagmittel (62) fluchtet oder höchstens geringfügig, d. h. um bis zu 20 mm entlang der Transportrichtung (T) betrachtet, insbesondere stromabwärts, versetzt ist.

13. Druck- und/oder Lackiermaschine (11) nach Anspruch 12, **dadurch gekennzeichnet, dass** auf dem Stapelträger (51) ein gegenüber dem zur Ablage betriebsmäßig bestehender fester oder maximal einzustellender Abstand zwischen stromabwärtigen und stromaufwärtigem Anschlagmittel (61; 52) in Transportrichtung (T) betrachtet längeres Ladungshilfsmittel (04) derart auf dem Stapelträger (51) positionierbar ist, dass es in der ersten, durch die Positionierhilfe vorgegebenen Lage mit seiner stromaufwärtigen Kante stromaufwärts über die vertikale Flucht mit dem stromaufwärtigen Anschlagmittel (61) hinausragt, und in der zweiten, durch die Positionierhilfe vorgegebenen Lage mit seiner stromabwärtigen Kante stromabwärts über die vertikale Flucht mit dem stromabwärtigen Anschlagmittel (52) hinausragt.

14. Druck- und/oder Lackiermaschine (11) nach Anspruch 12 oder 13, **dadurch gekennzeichnet, dass** die erste Position durch eine erste Ausrichthilfe (21; 22; 23; 24; 25; 26; 27) und die zweite Position durch die selbe, entlang der Transportrichtung (T) bewegbare erste Ausrichthilfe (21; 22; 23; 24; 25; 26; 27) oder eine andere, zur ersten Ausrichthilfe (21; 22; 23; 24; 25; 26; 27) entlang der Transportrichtung (T) versetzte zweite Ausrichthilfe (21; 22; 23; 24; 25; 26; 27) vorgebbar und/oder anzeigbar ist und/oder dass als Ausrichthilfe (21; 22; 23; 24; 25; 26; 27) ein horizontal positionierbares mechanisches Anschlagmittel oder optisches Anzeigemittel (21; 22; 23; 24; 25; 26; 27) vorgesehen ist, welches über ein Antriebsmittel (41, 42; 43; 44) in einer horizontalen Richtung positionierbar ist.

15. Druck- und/oder Lackiermaschine (11) nach Anspruch 12, 13 oder 14, **dadurch gekennzeichnet, dass** die Positionierhilfe ein Datenverarbeitungsmittel mit einem in diesem implementierten Datenverarbeitungsprogramm umfasst, welches ausgangsseitig in Signalverbindung zu einer eine Ausrichthilfe (21; 22; 23; 24; 25; 26; 27) für das Ladungshilfsmittel (04) positionierenden Antriebseinrichtung und eingangsseitig in Signalverbindung zu einer Schnittstelle steht, über welche der Positionierhilfe eine die geforderte Lage des Stapels (06; 06'; 06") auf dem Ladungshilfsmittel (04) betreffende Information I(L) und/oder eine das Format der abzulegenden Materialbogen (02) betreffende Information I(F) und/oder eine Information I(P) aus für die geplante Produktion und/oder Stapellage vorgehaltenen Positionsdaten zuleitbar ist.

16. Druck- und/oder Lackiermaschine (11) nach Anspruch 12, 13, 14 oder 15, **dadurch gekennzeichnet, dass** eine in Richtung Auflageebene gerichtete Lichtquelle (31; 32) vorgesehen ist, deren Lichtprojektion (21; 22; 23; 24; 25; 26; 27) in der Auflageebene des zu positionierenden Ladungshilfsmittels (04) eine der Positionierung der stromabwärtigen Ladungshilfsmittelkante dienende optische Ausrichthilfe (21; 22; 23; 24; 25; 26; 27) ausbildet und/oder eine in Richtung Auflageebene gerichtete Lichtquelle (33; 34), deren Lichtprojektion (23; 24) in der Auflageebene des zu positionierenden Ladungshilfsmittels (04) eine der Positionierung einer seitlichen Ladungshilfsmittelkante dienende optische Ausrichthilfe (23; 24) ausbildet.

17. Druck- und/oder Lackiermaschine (11) nach Anspruch 12, 13, 14, 15 oder 16, **dadurch gekennzeichnet, dass** das stromaufwärtige Anschlagmittel (61) entlang der Transportrichtung (T) betriebsmäßig gestellfest gelagert und das stromabwärtige Anschlagmittel (52) zur Einstellung der Ablage unterschiedlicher Materialformatlängen betriebsmäßig entlang der Transportrichtung (T) stellbar ist und/oder dass oberhalb des Stapelraumes eine die Materialbogen (02) fördernde, als Überkopftransporteinrichtung (64) ausgeführte Fördereinrichtung (64) vorgesehen ist und/oder dass der vertikalbewegliche Stapelträger (51) in Transortrichtung (T) betrachtet eine größere Länge aufweist als ein zwischen dem stromauf- und dem stromabwärtigen Anschlagmittel (61; 52) zur Ablage betriebsmäßig bestehender fester oder maximal einzustellender Abstand und/oder dass eine Beladeebene des vertikalbeweglichen Stapelträgers (51) in Transportrichtung (T) betrachtet auf zumindest der stromaufwärtigen Seite über die vertikale Flucht der Anschlagfläche eines die Materialbogen (02) bei der Stapelbildung auf der stromaufwärtigen Stapelseite (28) bündig ausrichtenden Anschlagmittels (61) hinausragt.

18. Blechdruckmaschine zur Ver- und/oder Bearbeitung von als Blechtafeln (02) ausgebildeten Materialbogen (02), welche einen Anleger (07), zumindest ein Druckoder Lackierwerk (09) sowie eine Stapelvorrichtung (01) umfasst, wobei die Stapelvorrichtung (01) wenigstens eine Stapelauslage (03.1; 03.2) mit einem Stapelraum umfasst, über welchen einlaufende Materialbogen (02) durch eine Fördereinrichtung (64) förderbar und dort zur Bildung eines Stapels (06; 06'; 06") übereinander ablegbar sind, und mit einem im Stapelraum vertikalbeweglichen Stapelträger (51), wobei auf dem Stapelträger (51) ein Ladungshilfsmittel (04) positionierbar ist, auf welchem der zu bildende Stapel (06; 06'; 06") aufnehmbar ist, wobei ein die Materialbogen (02) bei der Stapelbildung auf der stromabwärtigen Stapelseite (29) bündig ausrichtendes Anschlagmittel (52) vorgesehen ist, **dadurch gekennzeichnet, dass** ein die Materialbogen (02) bei der Stapelbildung auf der stromaufwärtigen Stapelseite (28) bündig ausrichtendes Anschlagmittel (61) vorgesehen ist, dass das stromaufwärtige Anschlagmittel (61) entlang der Transportrichtung (T) betriebsmäßig gestellfest gelagert und das stromabwärtige Anschlagmittel (52) zur Einstellung der Ablage unterschiedlicher Materialformatlängen betriebsmäßig entlang der Transportrichtung (T) stellbar ist, und dass der vertikalbewegliche Stapelträger (51) in Transportrichtung (T) betrachtet auf zumindest der stromaufwärtigen Seite mit seiner das Ladungshilfsmittel (04) abstützenden Tragebene signifikant, d. h. um mindestens 50 mm und/oder um mindestens ein Zehntel der Länge des zwischen dem stromaufund dem stromabwärtigen Anschlagmittel (61; 52) zur Ablage betriebsmäßig bestehenden festen oder maximal einzustellenden Abstandes, über die vertikale Flucht der Anschlagfläche eines die Materialbogen (02) bei der Stapelbildung auf der stromaufwärtigen Stapelseite (28) bündig ausrichtenden Anschlagmittels (61) hinausragt.

19. Blechdruckmaschine nach Anspruch 18 **dadurch gekennzeichnet, dass** das die Materialbogen (02) bei der Stapelbildung auf der stromaufwärtigen Stapelseite (28) ausrichtende Anschlagmittel (61) und/oder das die Materialbogen (02) bei der Stapelbildung auf der stromabwärtigen Stapelseite (29) bündig ausrichtende Anschlagmittel (52) insgesamt oder zumindest mit einem unteren Teil vertikalbeweglich und/oder nach oben nachgiebig am Gestell (63) gelagert ist und/oder dass eine untere, zur Seite des Stapelraumes hin liegende und horizontal verlaufende Längskante (76) des die Materialbogen (02) bei der Stapelbildung auf der stromaufwärtigen Stapelseite (28) ausrichtenden Anschlagmittels (61) und/oder des die Materialbogen (02) bei der Stapelbildung auf der stromabwärtigen Stapelseite (29) bündig ausrichtenden Anschlagmittels (52) auf zumindest einem Längsabschnitt scharfkantig ausgebildet ist, d. h. einen maximalen Krümmungsradius von 1,0 mm aufweist.

20. Blechdruckmaschine nach Anspruch 18 oder 19, **dadurch gekennzeichnet, dass** eine Positionierhilfe mit einer oder mehreren, der Positionierung des Ladungshilfsmittels (04) in Transportrichtung (T) dienenden Ausrichthilfen (21; 22; 25) vorgesehen ist, durch welche eine Lage des Ladungshilfsmittels (04) in einer ersten Position vorgebbar ist, in welcher es mit seiner stromabwärtigen Kante vertikal mit dem stromabwärtigen Anschlagmittel (52) fluchtet oder höchstens geringfügig, d. h. um bis zu 20 mm entlang der Transportrichtung (T) betrachtet, insbesondere stromaufwärts, versetzt ist, und eine Lage in einer zweiten Position, in welcher das Ladungshilfsmittel (04) mit seiner stromaufwärtigen Kante vertikal mit dem stromaufwärtigen Anschlagmittel (62) fluchtet oder höchstens geringfügig, d. h. um bis zu 20 mm entlang der Transportrichtung (T) betrachtet, insbesondere stromabwärts, versetzt ist und/oder dass als Ausrichthilfe (21; 22; 23; 24; 25; 26; 27) ein horizontal positionierbares mechanisches Anschlagmittel oder optisches Anzeigemittel (21; 22; 23; 24; 25; 26; 27) vorgesehen ist, welches über ein Antriebsmittel (41, 42; 43; 44) in einer horizontalen Richtung positionierbar ist.

## Claims

1. A method for stacking flat material sheets (02) in a stacking device (01), in particular in a stacking device (01) that is part of a printing and/or coating machine (11), said stacking device comprising at least one pile delivery (03.1; 03.2) having a stacking space, wherein material sheets (02) are conveyed above the stacking space of the pile delivery (03.1; 03.2), which is part of the stacking device (01), and are deposited one on top of the other on a loading aid (04) to form a pile (06, 06'; 06"), wherein for two different production runs, the piles (06, 06'; 06") are formed on the loading aid with the four corners of their main surface area arranged in mutually different positions relative to the loading aid (04), which in each case is arranged within the stacking space of the pile delivery (03.1; 03.2) and is larger in format than the material sheets (02) to be deposited in each case, in that for each of the two production runs, a loading aid (04) of the same format is positioned at a different location within the stacking space of the pile delivery (03.1; 03.2), as viewed in the horizontal projection, **characterized in that** a positioning of the loading aid (04) for at least one of the two production runs is assisted by a data processing-based positioning aid, by means of which for the production run in question, a position specification relating to the target position of the loading aid (04) is determined for a drive device that positions alignment aid (21; 22; 23; 24; 25; 26; 27), and positioning is carried out in accordance with the position specification, **in that**, as the position specification relating to the target position of the loading aid (04), a target location of at least one alignment aid (21; 22; 23; 24; 25; 26; 27), configured as an optical indicator (21; 22; 23; 24; 25; 26; 27) or as a mechanical stop means, is determined and implemented, i.e., activation or positioning is carried out in accordance with the position specification, and **in that**, as the position specification relating to the target position of the loading aid (04), the target location of at least one alignment aid (21; 22) that is used for aligning and/or positioning the downstream or upstream loading aid edge (19; 18) and/or the target location of an alignment aid (23; 26) that is used for aligning and/or positioning a lateral loading aid edge (48; 49) is determined, and activation or positioning is carried out in accordance with said position specification.

2. The method according to claim 1, **characterized in that** for the two different production runs, the piles (06; 06'; 06") are formed approximately flush, i.e., with a maximum offset of 20 mm, along edges that lie on different sides of the loading aid (04), which is larger in format than the material sheets (02) to be deposited in each case.

3. The method according to claim 1 or 2, **characterized in that** for production runs, in particular for production runs in which the material sheets (02) to be deposited have the same format length in the transport direction (T) and in which the target positions for the pile (06; 06'; 06") on the loading aid (04) differ from one another in the transport direction (T), rather than varying the stacking point with respect to the pile delivery (03.1; 03.2) for the material sheet edges that form the pile side (28), the position of the loading aid (04) within the stacking space of the pile delivery (03.1; 03.2) is varied.

4. The method according to claim 1, 2 or 3, **characterized in that** the positioning aid determines and implements a position specification relating to the target position of the loading aid (04) using information I(L) relating to the required position of the pile (06, 06', 06") on the loading aid (04), and/or information I(F) relating to the format of the material sheets (02) to be deposited, and/or information I(P) from position data stored for the planned production run and/or pile position.

5. The method according to claim 1, 2, 3, or 4, **characterized in that** for positioning the loading aid (04) for at least one of the two production runs that differ from one another in terms of pile stacking, the loading aid (04) is aligned along a light projection (21; 22; 23; 24; 25; 26; 27) of a focused light beam from a light source (31; 32; 33; 34; 35; 36; 37) that is movable in its entirety or with respect to its beam direction, and/or **in that** the respective loading aid (04) is positioned at the different locations within the stacking space of the same one of multiple pile deliveries (03.1; 03.2) arranged one behind the other in the transport path.

6. The method according to claim 1, 2, 3, 4 or 5, **characterized in that** once the as yet unloaded loading aid (04) has been positioned within the stacking space, the loading aid (04) is moved vertically upward for a subsequent pile formation, at least until, in the region of its upper surface, it is in physical contact with the lower edge of a stop means (52; 54; 57; 61) that is used for aligning the material sheets (02) of the pile (06, 06', 06") flush along at least one pile side (28; 29; 45; 55) during pile formation, and/or **in that**, before a new pile (06; 06'; 06") is formed, a loading aid (04) that is larger in format than the material sheets (02) to be deposited in each case is positioned within the stacking space, and, after the loading aid (04) has been positioned horizontally for the subsequent pile formation, in at least one production situation the loading aid (04) is moved vertically upward, at least until the region of its upper surface is in physical contact with the lower edge of a stop means (52; 54; 57; 61) that is used to align the material sheets (02) of the pile (06; 06'; 06") flush along at least one pile side (28; 29; 45; 55) during pile formation.

7. A method for processing and/or treating material sheets (02) in the form of metal sheets (02) in a printing and/or coating machine (11), wherein for each of two different production runs, metal sheets (02) that are fed in on the input side are treated in at least one printing or coating unit (09), wherein, downstream of the treatment process for the production runs, the material sheets (02) in the form of metal sheets (02) are stacked in a stacking device (01), wherein material sheets (02) are conveyed on the input side above a stacking space of a pile delivery (03.1; 03.2) that is part of the stacking device (01) and are stacked one on top of the other on a loading aid (04) to form a pile (06, 06'; 06"), **characterized in that** before a new pile (06, 06'; 06") is formed, a loading aid (04) that is larger in format than the material sheets (02) to be deposited in each case is positioned within the stacking space and, once the loading aid (04) has been positioned horizontally for the subsequent pile formation, in at least one production situation the loading aid (04) is moved vertically upward, at least until the region of its upper surface is in physical contact with the lower edge of a stop means (52; 54; 57; 61) that is used to align the material sheets (02) of the pile (06; 06'; 06") flush along the upstream pile side (28; 29; 45; 55) during pile formation, and **in that**, for production runs that involve piles (06; 06'; 06") of the same format length in mutually different positions in the transport direction (T) on the loading aid (04), rather than varying the stacking point with respect to the pile delivery (03.1; 03.2) for the material sheet edges that form the pile front side (28), the position of the loading aid (04) within the stacking space of the pile delivery (03.1; 03.2) is varied.

8. The method according to claim 6 or 7, **characterized in that** the loading aid (04) is moved vertically upward until it raises the entire at least one stop means (52; 54; 57; 61), or at least a lower part thereof, at least slightly in relation to the position it previously occupied in the contact-free state.

9. The method according to claim 6, 7 or 8, **characterized in that** the loading aid (04) is moved vertically upward at least until, during pile formation in which the pile side (29) is substantially flush with the downstream loading aid edge (19), a stop means (61) for aligning the material sheets (02) of the pile (06, 06'; 06") along the upstream pile side (28) during pile formation rests on the upper surface of the loading aid (04) or is raised at least slightly in its entirety or at least a lower part thereof is raised, and/or until, during pile formation in which the pile side (28) is substantially flush with the upstream loading aid edge (18), a stop means (61) for aligning the material sheets (02) of the pile (06, 06'; 06") on the downstream pile side (29) during pile formation rests on the upper surface of the loading aid or is raised at least slightly in its entirety or at least a lower part thereof is raised, and/or until, during pile formation in which the pile side is substantially flush with one lateral loading aid edge (48; 49), a stop means (54; 57) for aligning the material sheets (02) of the pile (06, 06'; 06") along the other pile side during pile formation rests on the upper surface of the loading aid or is raised at least slightly in its entirety or at least a lower part thereof is raised.

10. The method according to claim 6, 7, 8 or 9, **characterized in that** to adapt to a changing material format length, the stop means (52) used for aligning the material sheets (02) of the pile (06; 06'; 06") flush along the downstream pile side (28; 29; 45; 55) during pile formation is moved along the transport direction (T), and/or **in that** for production runs that have mutually different pile positions, loading aids (04) of the same format are positioned at different locations within the stacking space, as viewed in the horizontal projection.

11. The method according to claim 6, 7, 8, 9 or 10, **characterized in that** the positioning of the loading aid (04) within the stacking space is assisted by a positioning aid which determines and implements a position specification relating to the target position of the loading aid (04), using information I(L) relating to the required position of the pile (06; 06'; 06") on the loading aid (04) and information I(F) relating to the format of the material sheets (02) to be stacked.

12. A printing and/or coating machine (11), in particular a sheet metal printing machine, processing and/or treating material sheets (02) in the form of metal sheets (02), which comprises a feeder (07), at least one printing or coating unit (09) as well as a stacking device (01), wherein the stacking device (01) comprises at least one pile delivery (03.1; 03.2) with a stacking space, above which incoming material sheets (02) can be conveyed by a conveyor system (64) and can be deposited there, one on top of the other, to form a pile (06, 06'; 06"), and comprising a pile carrier (51) that is movable vertically within the stacking space, wherein a stop means (61; 52) for aligning the material sheets (02) flush along the upstream pile side (28) during pile formation is provided, along with a stop means for aligning the material sheets (02) flush along the downstream pile side (29) during pile formation, and wherein on the pile carrier (51) a loading aid (04) can be positioned, on which the pile (06; 06'; 06") to be formed can be received, **characterized in that** a positioning aid having one or more alignment aids (21; 22; 23; 24; 25; 26; 27) that are used for positioning the loading aid (04) in the transport direction (T) is provided, which can be used to define a location of the loading aid (04) in a first position, in which the downstream edge of said loading aid is aligned vertically with the downstream stop means (52) or is offset at most slightly, i.e., by up to 20 mm as viewed along the transport direction (T), in particular upstream, and a location in a second position, in which the upstream edge of the loading aid (04) is aligned vertically with the upstream stop means (62) or is offset at most slightly, i.e., by up to 20 mm, as viewed along the transport direction (T), in particular downstream.

13. The printing and/or coating machine (11) according to claim 12, **characterized in that** on the pile carrier (51), a loading aid (04) that is longer, as viewed in the transport direction (T), than the fixed distance or a maximum distance to be set between the downstream and upstream stop means (61; 52) under operating conditions for deposition can be positioned on the pile carrier (51) in such a way that in the first location, defined by the positioning aid, the upstream edge of said loading aid protrudes upstream beyond the vertical alignment with the upstream stop means (61), and in the second location, defined by the positioning aid, the downstream edge of said loading aid protrudes downstream beyond the vertical alignment with the downstream stop means (52).

14. The printing and/or coating machine (11) according to claim 12 or 13, **characterized in that** the first position can be defined and/or indicated by a first alignment aid (21; 22; 23; 24; 25; 26; 27), and the second position can be defined and/or indicated by the same first alignment aid (21; 22; 23; 24; 25; 26; 27), which is movable along the transport direction (T), or by another, second alignment aid (21; 22; 23; 24; 25; 26; 27), which is offset from the first alignment aid (21; 22; 23; 24; 25; 26; 27) along the transport direction (T), and/or **in that** a horizontally positionable mechanical stop means or optical indicator (21; 22; 23; 24; 25 , 26; 27), which can be positioned in a horizontal direction by means of a drive means (41 , 42; 43; 44), is provided as the alignment aid (21; 22; 23; 24; 25; 26; 27).

15. The printing and/or coating machine (11) according to claim 12, 13 or 14, **characterized in that** the positioning aid comprises a data processing means in which a data processing program is run, which on the output side is in signal communication with a drive device for positioning an alignment aid (21; 22; 23; 24; 25; 26; 27) for the loading aid (04), and on the input side is in signal communication with an interface, via which information I(L) relating to the required position of the pile (06, 06', 06") on the loading aid (04) and/or information I(F) relating to the format of the material sheets (02) to be stacked and/or information I(P) from position data stored for the planned production run and/or pile location can be supplied to the positioning aid.

16. The printing and/or coating machine (11) according to claim 12, 13, 14 or 15, **characterized in that** a light source (31; 32) focused in the direction of the support plane is provided, the light projection (21; 22; 23; 24; 25; 26; 27) from which forms an optical alignment aid (21; 22; 23; 24; 25; 26; 27) in the support plane of the loading aid (04) to be positioned that is used for positioning the downstream loading aid edge, and/or a light source (33; 34) focused in the direction of the support plane, the light projection (23; 24) from which forms an optical alignment aid (23; 24) in the support plane of the loading aid (04) to be positioned that is used for positioning a lateral loading aid edge.

17. The printing and/or coating machine (11) according to claim 12, 13, 14, 15 or 16, **characterized in that** the upstream stop means (61) is mounted fixed relative to the frame along the direction of transport (T) under operating conditions, and the downstream stop means (52) is adjustable along the transport direction (T) under operating conditions, to adjust to the stacking of different material format lengths, and/or **in that** above the stacking space, a conveyor system (64) embodied as an overhead transport system (64) for conveying the material sheets (02) is provided, and/or **in that** the length of the vertically movable pile carrier (51) is greater, as viewed in the transport direction (T), than a fixed distance or maximum distance to be set under operating conditions between the upstream and the downstream stop means (61; 52) for deposition, and/or **in that** a loading plane of the vertically movable pile carrier (51), as viewed in the transport direction (T), protrudes on at least the upstream side beyond the vertical alignment of the stop surface of a stop means (61) that is used for aligning the material sheets (02) flush along the upstream pile side (28) during pile formation.

18. A sheet metal printing machine for processing and/or treating material sheets (02) in the form of metal sheets (02), which comprises a feeder (07), at least one printing or coating unit (09), and a stacking device (01), wherein the stacking device (01) comprises at least one pile delivery (03.1; 03.2) having a stacking space, above which incoming material sheets (02) can be conveyed by means of a conveyor system (64) and where said sheets can be deposited one on top of the other to form a pile (06; 06'; 06"), and having a pile carrier (51) that is movable vertically within the stacking space, wherein on the pile carrier (51), a loading aid (04) can be positioned, on which the pile (06; 06'; 06") to be formed can be received, wherein a stop means (52) for aligning the material sheets (02) flush along the downstream pile side (29) during pile formation is provided, **characterized in that** a stop means (61) for aligning the material sheets (02) flush along the upstream pile side (28) during pile formation is provided, **in that** the upstream stop means (61) is mounted fixed relative to the frame along the transport direction (T) under operating conditions and the downstream stop means (52) can be adjusted along the transport direction (T) under operating conditions to adjust for the stacking of different material format lengths, and **in that** the support plane of the vertically movable pile carrier (51) that supports the loading aid (04) protrudes, at least on the upstream side as viewed in the transport direction (T), significantly, i.e., by at least 50 mm and/or by at least one-tenth of the length of the fixed distance or the maximum distance to be set under operating conditions between the upstream and the downstream stop means (61; 52) for deposition, beyond the vertical alignment of the stop surface of a stop means (61) that is used for aligning the material sheets (02) flush along the upstream pile side (28) during pile formation.

19. The sheet metal printing machine according to claim 18, **characterized in that** the stop means (61) for aligning the material sheets (02) flush along the upstream pile side (28) during pile formation and/or the stop means (52) for aligning the material sheets (02) flush along the downstream pile side (29) during pile formation is mounted on the frame (63) such that it is upwardly yielding and/or is vertically movable in its entirety or with at least a lower part, and/or **in that** a lower longitudinal edge (76), lying toward the side of the stacking space and extending horizontally, of the stop means (61) for aligning the material sheets (02) along the upstream pile side (28) during pile formation, and/or of the stop means (52) for aligning the material sheets (02) flush along the downstream pile side (29) during pile formation is configured as sharpedged, i.e., as having a maximum radius of curvature of 1.0 mm, on at least one longitudinal section.

20. The sheet metal printing machine according to claim 18 or 19, **characterized in that** a positioning aid having one or more alignment aids (21; 22; 25) that are used for positioning the loading aid (04) in the transport direction (T) is provided, and can be used to define a location of the loading aid (04) in a first position, in which its downstream edge is aligned vertically with the downstream stop means (52) or is offset at most slightly, i.e. by up to 20 mm, as viewed along the transport direction (T), in particular upstream, and a location in a second position, in which the upstream edge of the loading aid (04) is aligned vertically with the upstream stop means (62) or is offset at most slightly, i.e., by up to 20 mm, as viewed along the transport direction (T), in particular downstream, and/or **in that** a horizontally positionable mechanical stop means or optical indicator (21; 22; 23; 24; 25; 26; 27), which can be positioned in a horizontal direction via a drive means (41 , 42; 43; 44), is provided as an alignment aid (21; 22; 23; 24; 25; 26; 27).

## Revendications

1. Procédé d'empilement de feuilles de matériau (02) plates dans un dispositif d'empilement (01), en particulier dans un dispositif d'empilement (01) qui comprend une machine à imprimer et/ou à vernir (11), avec au moins une sortie à piles (03.1 ; 03.2) qui présente un espace d'empilement, dans lequel des feuilles de matériau (02) sont acheminées via l'espace d'empilement de la sortie à piles (03.1 ; 03.2) qui comprend le dispositif d'empilement (01) et déposées les unes sur les autres sur un moyen d'aide au chargement (04) dans une pile (06 ; 06' ; 06"), dans lequel pour deux productions différentes les piles (06 ; 06' ; 06") sont formées sur le moyen d'aide au chargement avec les quatre coins de leur surface de base dans des situations relatives différentes les unes des autres par rapport au moyen d'aide au chargement (04), respectivement agencé dans l'espace d'empilement de la sortie à piles (03.1 ; 03.2) et d'un format plus grand par rapport à la feuille de matériau (02) à déposer respectivement, dans lequel pour les deux productions un moyen d'aide au chargement (04) d'un même format est respectivement positionné en des emplacements différents, vu en projection à l'horizontale, dans l'espace d'empilement de la sortie à piles (03.1 ; 03.2), **caractérisé en ce qu'**un positionnement du moyen d'aide au chargement (04) est soutenu par une aide au positionnement basée sur un traitement de données pour au moins l'une des deux productions, via laquelle aide au positionnement une spécification de situation qui concerne la position de consigne du moyen d'aide au chargement (04) pour un équipement d'entraînement qui positionne une aide à l'orientation (21 ; 22 ; 23 ; 24 ; 25 ; 26 ; 27) est établie et positionnée en fonction de la spécification de situation, **en ce qu'**en tant que spécification de situation qui concerne la position de consigne du moyen d'aide au chargement (04) est établie et mise en place une position de consigne d'au moins une aide à l'orientation (21 ; 22 ; 23 ; 24 ; 25 ; 26 ; 27) conçue en tant que moyen d'affichage optique (21 ; 22 ; 23 ; 24 ; 25 ; 26 ; 27) ou moyen de butée mécanique, c'est-à-dire activée ou positionnée en fonction de la spécification de situation, et **en ce qu'**en tant que spécification de situation qui concerne la position de consigne du moyen d'aide au chargement (04), la position de consigne d'au moins une aide à l'orientation (21 ; 22) qui sert à l'orientation et/ou au positionnement du bord en aval ou en amont de moyen d'aide au chargement (19 ; 18) et/ou la position de consigne d'une aide à l'orientation (23 ; 26) qui sert à l'orientation et/ou au positionnement d'un bord de moyen d'aide au chargement (49 ; 48) latéral est établie et activée ou positionnée en fonction de la spécification de situation.

2. Procédé selon la revendication 1, **caractérisé en ce que**, pour les deux productions différentes, les piles (06 ; 06' ; 06") sont formées de façon à affleurer approximativement, c'est-à-dire avec un décalage maximal de 20 mm, au niveau de moyens d'aide au chargement (04) d'un format plus grand sur des bords qui se situent sur des côtés différents des feuilles de matériau (02) à déposer respectivement.

3. Procédé selon la revendication 1 ou 2, **caractérisé en ce que** pour des productions, en particulier pour des productions avec, dans la direction de transport (T), une même longueur de format des feuilles de matériau (02) à déposer, avec dans la direction de transport (T), sur le moyen d'aide au chargement (04), des positions cibles différentes les unes des autres pour la pile (06 ; 06' ; 06"), est fait varier non pas le lieu de remise relatif à la sortie à piles (03.1 ; 03.2) pour les bords de feuille de matériau qui forment le côté d'empilement (28) mais la position du moyen d'aide au chargement (04) dans l'espace d'empilement de la sortie à piles (03.1 ; 03.2).

4. Procédé selon la revendication 1, 2 ou 3, **caractérisé en ce que** l'aide au positionnement établit ou met en place une spécification de situation qui concerne la position de consigne du moyen d'aide au chargement (04) en utilisant une information I(L) qui concerne la situation requise de la pile (06 ; 06' ; 06") sur le moyen d'aide au chargement (04) et/ou une information I(F) qui concerne le format des feuilles de matériau (02) à déposer et/ou une information I(P) issue de données de position à disposition pour la production et/ou la situation de pile programmées.

5. Procédé selon la revendication 1, 2, 3 ou 4, **caractérisé en ce que** pour le positionnement du moyen d'aide au chargement (04), pour au moins une des deux productions différentes relatives au dépôt de pile, le moyen d'aide au chargement (04) est orienté vers une projection lumineuse (21 ; 22 ; 23 ; 24 ; 25 ; 26 ; 27) d'un faisceau lumineux pointé d'une source lumineuse (31 ; 32 ; 33 ; 34 ; 35 ; 36 ; 37) qui peut être déplacée globalement ou par rapport à sa direction de faisceau, et/ou **en ce que** le moyen d'aide au chargement (04) respectif est positionné au niveau des différents emplacements dans l'espace d'empilement d'un même moyen d'aide au chargement de plusieurs sorties à piles (03.1 ; 03.2) agencées les unes derrière les autres dans le chemin de transport.

6. Procédé selon la revendication 1, 2, 3, 4 ou 5, **caractérisé en ce qu'**après un positionnement du moyen d'aide au chargement (04) non encore chargé dans l'espace d'empilement, le moyen d'aide au chargement (04) est déplacé, en vue d'une formation de pile qui s'ensuit, à la verticale vers le haut au moins jusqu'à ce que, dans la zone de son côté supérieur, il se trouve en contact tactile avec le bord inférieur d'un moyen de butée (52 ; 54 ; 57 ; 61) qui oriente par affleurement les feuilles de matériau (02) de la pile (06 ; 06' ; 06") lors de la formation de pile sur au moins un côté de pile (28 ; 29 ; 45 ; 55), et/ou **en ce qu'**avant la formation d'une nouvelle pile (06 ; 06' ; 06") un moyen d'aide au chargement (04) d'un format plus grand par rapport aux feuilles de matériau (02) à déposer respectivement est positionné dans l'espace d'empilement, et après le positionnement horizontal du moyen d'aide au chargement (04), le moyen d'aide au chargement (04) est déplacé dans au moins une situation de production, en vue de la formation de pile qui s'ensuit, à la verticale vers le haut au moins jusqu'à ce que, dans la zone de son côté supérieur, il se trouve en contact tactile avec le bord inférieur d'un moyen de butée (52 ; 54 ; 57 ; 61) qui oriente par affleurement les feuilles de matériau (02) de la pile (06 ; 06' ; 06") lors de la formation de pile sur au moins un côté de pile (28 ; 29 ; 45 ; 55).

7. Procédé de transformation et/ou d'usinage de feuilles de matériau (02) conçues en tant que plaques de tôle (02) dans une machine à imprimer et/ou à vernir (11), dans lequel pour deux productions différentes des plaques de tôle (02) respectivement amenées du côté de l'entrée sont usinées dans au moins un groupe d'impression ou de vernissage (09), dans lequel en aval de l'usinage pour les productions un empilement des feuilles de matériau (02) formées par les plaques de tôle (02) est effectué dans un dispositif d'empilement (01), dans lequel des feuilles de matériau (02) du côté de l'entrée sont acheminées via un espace d'empilement d'une sortie à piles (03.1 ; 03.2) qui comprend le dispositif d'empilement (01) et déposées les unes sur les autres dans une pile (06 ; 06' ; 06") sur un moyen d'aide au chargement (04), **caractérisé en ce qu'**avant la formation d'une nouvelle pile (06 ; 06' ; 06") un moyen d'aide au chargement (04) d'un format plus grand par rapport aux feuilles de matériau (02) à déposer respectivement est positionné dans l'espace d'empilement, et après le positionnement horizontal du moyen d'aide au chargement (04), le moyen d'aide au chargement (04) est déplacé dans au moins une situation de production, en vue de la formation de pile qui s'ensuit, à la verticale vers le haut au moins jusqu'à ce que, dans la zone de son côté supérieur, il se trouve en contact tactile avec le bord inférieur d'un moyen de butée (52 ; 54 ; 57 ; 61) qui oriente par affleurement les feuilles de matériau (02) de la pile (06 ; 06' ; 06") lors de la formation de pile sur le côté de pile (28 ; 29 ; 45 ; 55) en amont, et **en ce que** pour des productions avec des positions différentes les unes des autres sur le moyen d'aide au chargement (04) dans la direction de transport (T) pour des piles (06 ; 06' ; 06") d'une même longueur de format est fait varier non pas le lieu de remise relatif à la sortie à piles (03.1 ; 03.2) pour les bords de feuille de matériau qui forment le côté d'empilement (28) mais la position du moyen d'aide au chargement (04) dans l'espace d'empilement de la sortie à piles (03.1 ; 03.2).

8. Procédé selon la revendication 6 ou 7, **caractérisé en ce que** le moyen d'aide au chargement (04) est déplacé à la verticale vers le haut jusqu'à ce que par le biais de celui-ci le au moins un moyen de butée (52 ; 54 ; 57 ; 61) soit au moins légèrement soulevé globalement ou au moins avec une partie inférieure par rapport à la situation adoptée auparavant à l'état sans contact.

9. Procédé selon la revendication 6, 7 ou 8, **caractérisé en ce que** le moyen d'aide au chargement (04) est déplacé à la verticale vers le haut au moins jusqu'à ce que, lors de la formation de pile avec le côté de pile (29) qui affleure essentiellement par rapport au bord de moyen d'aide au chargement (19) en aval, un moyen de butée (61) qui oriente les feuilles de matériau (02) de la pile (06 ; 06' ; 06") lors de la formation de pile sur le côté de pile (28) en amont et/ou, lors de la formation de pile avec le côté de pile (28) qui affleure essentiellement par rapport au bord de moyen d'aide au chargement (18) en amont, un moyen de butée (61) qui oriente les feuilles de matériau (02) de la pile (06 ; 06' ; 06") lors de la formation de pile sur le côté de pile (29) en aval et/ou, lors de la formation de pile avec le côté de pile qui affleure essentiellement par rapport à un bord de moyen d'aide au chargement (48 ; 49) latéral, un moyen de butée (54 ; 57) qui oriente les feuilles de matériau (02) de la pile (06 ; 06' ; 06") lors de la formation de pile sur l'autre côté de pile, soit posé sur le côté supérieur du moyen d'aide au chargement (04) ou au moins légèrement soulevé globalement ou au moins avec une partie inférieure.

10. Procédé selon la revendication 6, 7, 8 ou 9, **caractérisé en ce que**, pour l'adaptation à une longueur de format de matériau changeante, le moyen de butée (52) qui oriente par affleurement les feuilles de matériau (02) de la pile (06 ; 06' ; 06") lors de la formation de pile sur le côté de pile (28 ; 29 ; 45 ; 55) en aval est déplacé dans la direction de transport (T) et/ou **en ce que**, pour des productions avec une position différente l'une de l'autre, des moyens d'aide au chargement (04) d'un même format sont positionnés en des emplacements différents, vu en projection à l'horizontale, dans l'espace d'empilement.

11. Procédé selon la revendication 6, 7, 8, 9 ou 10, **caractérisé en ce que** le positionnement du moyen d'aide au chargement (04) dans l'espace d'empilement est assisté par une aide au positionnement, laquelle établit et met en œuvre une spécification de situation qui concerne la position de consigne du moyen d'aide au chargement (04) en utilisant une information I(L) qui concerne la situation requise de la pile (06 ; 06' ; 06") sur le moyen d'aide au chargement (04) et une information I(F) qui concerne le format des feuilles de matériau (02) à déposer.

12. Machine à imprimer et/ou à vernir (11), en particulier machine d'impression de tôle, destinée à transformer et/ou usiner des feuilles de matériau (02) conçues en tant que plaques de tôle (02), laquelle comprend un margeur (07), au moins un groupe d'impression ou de vernissage (09) ainsi qu'un dispositif d'empilement (01), dans laquelle le dispositif d'empilement (01) comprend au moins une sortie à piles (03.1 ; 03.2) avec un espace d'empilement via lequel des feuilles de matériau (02) entrantes peuvent être acheminées par un équipement d'acheminement (64) et déposées là les unes sur les autres pour la formation d'une pile (06 ; 06' ; 06") et un support de pile (51) qui peut être déplacé à la verticale dans l'espace d'empilement, dans laquelle est prévu un moyen de butée (61 ; 52) qui oriente par affleurement les feuilles de matériau (02) lors de la formation de pile sur le côté de pile (28) en amont ainsi que les feuilles de matériau (02) lors de la formation de pile sur le côté de pile (29) en aval, et dans laquelle sur le support de pile (51) peut être positionné un moyen d'aide au chargement (04) sur lequel la pile (06 ; 06' ; 06") à former peut être reçue, **caractérisé en ce qu'**est prévue une aide au positionnement avec une ou plusieurs aides à l'orientation (21 ; 22 ; 23 ; 24 ; 25 ; 26 ; 27) qui servent au positionnement du moyen d'aide au chargement (04) dans la direction de transport (T), via laquelle aide au positionnement une situation du moyen d'aide au chargement (04) peut être prédéfinie dans une première position, dans laquelle il est aligné, avec son bord en aval, à la verticale avec le moyen de butée (52) en aval ou décalé tout au plus légèrement, c'est-à-dire jusqu'à hauteur de 20 mm vu dans la direction de transport (T), en particulier en amont, et une situation dans une seconde position, dans laquelle le moyen d'aide au chargement (04) est aligné, avec son bord en amont, à la verticale avec le moyen de butée (62) en amont ou décalé tout au plus légèrement, c'est-à-dire jusqu'à hauteur de 20 mm vu dans la direction de transport (T), en particulier en amont.

13. Machine à imprimer et/ou à vernir (11) selon la revendication 12, **caractérisée en ce que**, sur le support de pile (51), un moyen d'aide au chargement (04) plus long que la distance, qui existe fonctionnellement par rapport à la dépose et est à régler plus fortement ou au maximum, entre les moyens de butée (61 ; 52) en aval et en amont vu dans la direction de transport (T) peut être positionné sur le support de pile (51) de telle sorte qu'il dépasse avec son bord en amont, dans la première situation prédéfinie par l'aide au positionnement, en amont via l'alignement vertical avec le moyen de butée (61) en amont, et qu'il dépasse avec son bord en aval, dans la seconde situation prédéfinie par l'aide au positionnement, en aval via l'alignement vertical avec le moyen de butée (52) en aval.

14. Machine à imprimer et/ou à vernir (11) selon la revendication 12 ou 13, **caractérisée en ce que** la première position peut être prédéfinie et/ou affichée par une première aide à l'orientation (21 ; 22 ; 23 ; 24 ; 25 ; 26 ; 27) et la seconde position peut être prédéfinie et/ou affichée par la même première aide à l'orientation (21 ; 22 ; 23 ; 24 ; 25 ; 26 ; 27) qui peut être déplacée dans la direction de transport (T), ou une autre, seconde aide à l'orientation (21 ; 22 ; 23 ; 24 ; 25 ; 26 ; 27) décalée par rapport à la première aide à l'orientation (21 ; 22 ; 23 ; 24 ; 25 ; 26 ; 27) dans la direction de transport (T) et/ou **en ce qu'**en tant qu'aide à l'orientation (21 ; 22 ; 23 ; 24 ; 25 ; 26 ; 27) est prévu un moyen de butée mécanique ou un moyen d'affichage optique (21 ; 22 ; 23 ; 24 ; 25 ; 26 ; 27) qui peut être positionné à l'horizontale, lequel peut être positionné dans une direction horizontale via un moyen d'entraînement (41, 42 ;43 ;44).

15. Machine à imprimer et/ou à vernir (11) selon la revendication 12, 13 ou 14, **caractérisée en ce que** l'aide au positionnement comprend un moyen de traitement de données avec un programme de traitement de données mis en œuvre dans celui-ci, lequel, du côté de la sortie, se trouve en liaison de signalisation avec un équipement d'entraînement qui positionne une aide à l'orientation (21 ; 22 ; 23 ; 24 ; 25 ; 26 ; 27) pour le moyen d'aide au chargement (04), et, du côté de l'entrée, se trouve en liaison de signalisation avec une interface via laquelle peut être transmise, jusqu'à l'aide au positionnement, une information I(L) qui concerne la situation requise de la pile (06 ; 06' ; 06") sur le moyen d'aide au chargement (04) et/ou une information I(F) qui concerne le format des feuilles de matériau (02) à déposer et/ou une information I(P) issue de données de position à disposition pour la production et/ou la situation de pile programmées.

16. Machine à imprimer et/ou à vernir (11) selon la revendication 12, 13, 14 ou 15, **caractérisée en ce qu'**est prévue une source lumineuse (31 ; 32) pointée dans la direction du plan d'appui, dont la projection lumineuse (21 ; 22 ; 23 ; 24 ; 25 ; 26 ; 27) forme, dans le plan d'appui du moyen d'aide au chargement (04) à positionner, un moyen d'orientation optique (21 ; 22 ; 23 ; 24 ; 25 ; 26 ; 27) qui sert au positionnement du bord de moyen d'aide au chargement en aval et/ou une source lumineuse (33 ; 34) pointée dans la direction du plan d'appui, dont la projection lumineuse (23 ; 24) forme, dans le plan d'appui du moyen d'aide au chargement (04) à positionner, un moyen d'orientation optique (23 ; 24) qui sert au positionnement d'un bord de moyen d'aide au chargement latéral.

17. Machine à imprimer et/ou à vernir (11) selon la revendication 12, 13, 14, 15 ou 16, **caractérisée en ce que** le moyen de butée (61) en amont est monté solidairement au bâti et fonctionnellement dans la direction de transport (T) et le moyen de butée (52) en aval peut être réglé fonctionnellement dans la direction de transport (T) pour le réglage de la dépose de longueurs de format de matériau différentes et/ou **en ce qu'**au-dessus de l'espace d'empilement est prévu un équipement d'acheminement (64) qui achemine les feuilles de matériau (02) et est réalisé en tant qu'équipement de transport aérien (64), et/ou **en ce que** le support de pile (51) qui peut être déplacé à la verticale présente, vu dans la direction de transport (T), une longueur plus grande qu'une distance, qui existe fonctionnellement par rapport à la dépose et est à régler plus fortement ou au maximum, entre les moyens de butée (61 ; 52) en amont et en aval, et/ou **en ce qu'**un plan de chargement du support de pile (51) qui peut être déplacé à la verticale vu dans la direction de transport (T) dépasse sur au moins le côté en amont, via l'alignement vertical de la surface de butée d'un moyen de butée (61) qui oriente par affleurement les feuilles de matériau (02) lors de la formation de pile sur le côté de pile (28) en amont.

18. Machine d'impression de tôle destinée à transformer et/ou usiner des feuilles de matériau (02) conçues en tant que plaques de tôle (02), laquelle comprend un margeur (07), au moins un groupe d'impression ou de vernissage (09) ainsi qu'un dispositif d'empilement (01), dans laquelle le dispositif d'empilement (01) comprend au moins une sortie à piles (03.1 ; 03.2) avec un espace d'empilement via lequel des feuilles de matériau (02) entrantes peuvent être acheminées par un équipement d'acheminement (64) et déposées là les unes sur les autres pour la formation d'une pile (06 ; 06' ; 06"), et un support de pile (51) qui peut être déplacé à la verticale dans l'espace d'empilement, dans laquelle, sur le support de pile (51), peut être positionné un moyen d'aide au chargement (04) sur lequel la pile (06 ; 06' ; 06") à former peut être reçue, dans laquelle est prévu un moyen de butée (52) qui oriente par affleurement les feuilles de matériau (02) lors de la formation de pile sur le côté de pile (29) en aval, **caractérisé en ce qu'**est prévu un moyen de butée (61) qui oriente par affleurement les feuilles de matériau (02) lors de la formation de pile sur le côté de pile (28) en amont, **en ce que** le moyen de butée (61) en amont est monté solidairement au bâti et fonctionnellement dans la direction de transport (T) et le moyen de butée (52) en aval peut être réglé fonctionnellement dans la direction de transport (T) pour le réglage de la dépose de longueurs de format de matériau différentes et **en ce que** le support de pile (51) qui se déplace à la verticale, vu dans la direction de transport (T) et au moins sur le côté en amont, dépasse, avec son plan d'appui qui soutient le moyen d'aide au chargement (04), de manière significative, c'est-à-dire avec un décalage d'au moins 50 mm et/ou d'au moins un dixième de la longueur de la distance, qui existe fonctionnellement par rapport à la dépose et est à régler fortement ou au maximum, entre les moyens de butée (61 ; 52) en amont et en aval, via l'alignement vertical de la surface de butée d'un moyen de butée (61) qui oriente par affleurement les feuilles de matériau (02) lors de la formation de pile sur le côté de pile (28) en amont.

19. Machine d'impression de tôle selon la revendication 18, **caractérisée en ce que** le moyen de butée (61) qui oriente les feuilles de matériau (02) lors de la formation de pile sur le côté de pile (28) en amont et/ou le moyen de butée (52) qui oriente par affleurement les feuilles de matériau (02) lors de la formation de pile sur le côté de pile (29) en aval est monté contre le bâti, globalement ou au moins avec une partie inférieure, de façon à pouvoir être déplacé à la verticale et/ou de façon souple vers le haut, et/ou **en ce qu'**un bord de longueur (76) inférieur, qui se situe en allant vers le côté de l'espace d'empilement et qui se déroule à l'horizontale, du moyen de butée (61) qui oriente les feuilles de matériau (02) lors de la formation de pile sur le côté de pile (28) en amont et/ou du moyen de butée (52) qui oriente par affleurement les feuilles de matériau (02) lors de la formation de pile sur le côté de pile (29) en aval est conçu à arêtes vives sur au moins une section de longueur, c'est-à-dire qu'il présente un rayon de courbure maximal de 1,0 mm.

20. Machine d'impression de tôle selon la revendication 18 ou 19, **caractérisée en ce qu'**est prévue une aide au positionnement avec une ou plusieurs aides à l'orientation (21 ; 22 ; 25) qui servent au positionnement du moyen d'aide au chargement (04) dans la direction de transport (T), via laquelle aide au positionnement une situation du moyen d'aide au chargement (04) peut être prédéfinie dans une première position, dans laquelle il est aligné, avec son bord en aval, à la verticale avec le moyen de butée (52) en aval ou décalé tout au plus légèrement, c'est-à-dire jusqu'à hauteur de 20 mm vu dans la direction de transport (T), en particulier en amont, et une situation dans une seconde position, dans laquelle le moyen d'aide au chargement (04) est aligné, avec son bord en amont, à la verticale avec le moyen de butée (62) en amont ou décalé tout au plus légèrement, c'est-à-dire jusqu'à hauteur de 20 mm vu dans la direction de transport (T), en particulier en amont, et/ou **en ce qu'**en tant qu'aide à l'orientation (21 ; 22 ; 23 ; 24 ; 25 ; 26 ; 27) est prévu un moyen de butée mécanique ou un moyen d'affichage optique (21 ; 22 ; 23 ; 24 ; 25 ; 26 ; 27) qui peut être positionné à l'horizontale, lequel peut être positionné dans une direction horizontale via un moyen d'entraînement (41, 42 ;43 ;44).
